# FASCICULE DE BREVET EUROPEEN

(11) **EP 0 012 736 B1**
(45) Date de publication et mention de la délivrance du brevet: **13.07.1983**
(21) Numéro de dépôt: 79870028.2
(22) Date de dépôt: 26.11.1979
(51) Int. Cl.: E04B 1/348

(54) **Unités de construction préfabriquées pour la réalisation de bâtiments et bâtiments dont le gros oeuvre comprend de telles unités assemblées**
Vorgefertigte Baueinheiten zur Herstellung von Gebäuden und Gebäude, deren Rohbau solche zusammengestellten Einheiten enthält
Prefabricated building units for the construction of buildings, and buildings whose carcass contains such assembled units

(30) Priorité: 11.12.1978 FR 7834744; 02.05.1979 FR 7911027; 12.06.1979 FR 7914983
(43) Date de publication de la demande: 25.06.1980
(73) Titulaire: Wybauw, Jacques, B-1180 Bruxelles (BE)
(72) Inventeur: Wybauw, Jacques, B-1180 Bruxelles (BE)
(74) Mandataire: Plucker, Guy

## Description

La présente invention concerne la construction de bâtiments dont le gros oeuvre est formé par superposition et juxtaposition d'unités de construction préfabriquées selon le préambule de la revendication principale.

Il est connu de construire des bâtiments au moyen d'éléments préfabriqués en usine. De nombreux systèmes de construction de ce genre ont déjà été proposés et utilisés.

On connaît notamment plusieurs systèmes de construction basés sur la « préfabrication lourde », dans lesquels les éléments préfabriqués consistent principalement en panneaux, poutrelles ou cellules tridimensionnelles en béton armé. Les frais de transport et de manutention interviennent pour une part appréciable dans le coût total des bâtiments ainsi réalisés. De ce fait, la préfabrication lourde n'est applicable et rentable que lorsque la distance de l'usine de préfabrication au chantier de construction n'est pas trop grande. Au-delà d'une certaine distance ou lorsque les moyens de communication sont médiocres, les frais de transport absorbent rapidement la bonification due à la préfabrication des éléments.

On connaît également plusieurs systèmes de construction basés sur la « préfabrication légère _{"}. Ces systèmes qui font appel principalement à des éléments préfabriqués métalliques ne concernent souvent qu'une partie des bâtiments, comme c'est le cas notamment pour les « murs-rideaux" ou les « panneaux-façades •.

Certaines techniques connues permettent cependant de construire des bâtiments réalisés entièrement, ou presque, en éléments préfabriqués légers. En général, ces techniques connues sont cependant limitées à la construction de bâtiments spécifiques, en particulier de faible hauteur et principalement à un seul niveau.

Des systèmes de construction faisant appel à des éléments préfabriqués métalliques ont été décrits dans les DE-A-2437400 et DE-A-1 928917.

Le DE-A-2437400 décrit une cellule de construction formée de deux plateaux rectangulaires réunis entre eux par quatre piliers de coin. Chaque plateau comprend un cadre formé de quatre profilés en U, dans lequel est fixée une tôle pliée suivant un profil en trapèze qui sert d'appui à une plaque de plancher. Une deuxième plaque forme la face inférieure du plateau. On peut remarquer que ces cellules sont conçues pour la réalisation de petites constructions à un seul niveau, rien n'est prévu pour superposer plusieurs cellules. Compte tenu de la structure des cellules, il est en outre nécessaire de prévoir une triangulation (contreventement) pour raidir l'ensemble de l'ossature, même pour de petites constructions à un seul niveau.

Le DE-A-1 928 917 décrit une maison transportable formée de deux cellules métalliques assemblées au moyen de pièces de jonction. L'ossature d'une cellule suivant cette demande de brevet est constituée d'une série de profilés en caisson différents dont la forme est adaptée à la place et à la fonction de ce profilé dans la cellule. Les profilés formant les trois faces.extérieures de la cellule comportent des surfaces d'appui dirigées vers l'intérieur de la cellule, afin de recevoir les panneaux verticaux et horizontaux. Les profilés constituant la face de jonction d'une cellule avec une autre sont en outre pourvus d'une surface d'appui dirigée vers l'extérieur de la cellule et destinée à recevoir des pièces de jonction réalisant la liaison avec les profilés correspondants de la cellule adjacente. Des pièces de fixation ou « corner-fittings sont utilisées pour la liaison des montants avec les profilés horizontaux et un certain nombre de profilés intermédiaires, horizontaux et verticaux, renforcent la structure de l'ossature. L'inconvénient d'un tel type de construction est qu'un grand nombre d'éléments distincts, à savoir une quantité de profilés différents auxquels viennent s'ajouter des pièces de jonction, doivent être utilisés pour la réalisation d'un bâtiment de petites dimensions et à un seul niveau. La diversité des profilés rend la fabrication coûteuse et compliquée et la cellule réalisée n'est pas symétrique. En outre, le cadre supérieur de ces cellules est de structure très légère et spécialement conçu pour ne recevoir qu'une toiture, ce qui montre bien qu'il n'est pas prévu de superposer de telles cellules.

Un but de la présente invention est de réaliser une unité de construction au moyen d'un minimum d'éléments standardisés, la structure de base d'une unité étant constituée uniquement de larges plats métalliques dont la rigidité permet de réaliser, au moyen d'unités de construction juxtaposées et superposées, assemblées directement entre elles, des bâtiments adoptant les formes les plus diverses, et notamment pouvant comporter un certain nombre d'unités fixées en porte-à-faux et/ou en pont. La présente invention vise en particulier à obtenir ladite rigidité des unités de construction et du bâtiment réalisé au moyen de celles-ci sans qu'on ait à faire appel à aucun élément complémentaire de contreventement ou à tout autre élément de renforcement étranger aux unités elles-mêmes.

Un autre but de la présente invention est de réaliser rapidement et économiquement, des bâtiments à plusieurs étages, suivant une technique de préfabrication légère qui, tout en utilisant des éléments de construction préfabriqués standardisés, permet cependant une grande souplesse dans la conception architecturale des bâtiments qu'elle permet de construire, ceux-ci pouvant ainsi convenir à de multiples usages.

Un autre but de l'invention est de réaliser des bâtiments par l'assemblage sur chantier d'éléments préfabriqués légers peu diversifiés, faciles à fabriquer en série, faciles à entreposer et à transporter et faciles à assembler et à désassembler par une main-d'œuvre peu qualifiée.

Un autre but de l'invention est de réaliser des bâtiments dont l'édification des parties au-dessus du niveau du sol, peut se passer de tout travail de maçonnerie, les éléments préfabriqués utilisés pouvant être assemblés par simple boulonnage.

Un autre but de l'invention est de réaliser des bâtiments à plusieurs étages qui, une fois construits, peuvent facilement être agrandis ou transformés pour un nouvel usage ou pour leur adaptation à de nouveaux besoins ou exigences des occupants, ces bâtiments pouvant même être entièrement démontés et remontés en un autre lieu.

Un autre but de l'invention est de réaliser des bâtiments qui, grâce à leur extrême souplesse d'expression architecturale et à un système de mise à température simple et efficace, conviennent pour être édifiés en toute région et sous tous les climats et qui, de plus, sont parfaitement intégrables dans tout site urbain existant, grâce à leur parfaite adaptabilité au tracé de voiries, rues et places existantes, en raison de la diversité de leur forme et du nombre de leurs étages.

Un autre but de l'invention est d'intégrer très facilement sous les bâtiments, dans un vide technique résultant du système lui-même, toutes les canalisations horizontales urbaines d'infrastructure qui sont habituellement enfouies dans le sol des voiries qui desservent les bâtiments.

La présente invention a pour objet un système de construction du gros oeuvre de bâtiments par l'assemblage sur chantier d'unités de construction préfabriquées peu diversifiées.

Chaque unité de construction, suivant la présente invention et conformément à la partie caractérisante de la revendication 1, consiste en une structure métallique affectant, en gros, la forme d'un prisme droit et comporte :
- un cadre inférieur formé de larges plats métalliques disposés suivant les faces latérales dudit prisme de manière telle que le bord inférieur de ce cadre inférieur figure les côtés de la base inférieure dudit prisme,
- un cadre supérieur formé de larges plats métalliques disposés suivant les faces latérales dudit prisme de manière telle que le bord supérieur de ce cadre supérieur figure les côtés de la base supérieure dudit prisme,
- des montants ayant une section en forme de V raccordant entre eux ledit cadre inférieur et ledit cadre supérieur, chaque montant étant disposé de sorte que son arête forme une arête verticale dudit prisme et que ses ailes, formées de larges plats, soient disposées suivant les faces latérales dudit prisme,
- une paroi horizontale supérieure consistant en une tôle raccordée au bord supérieur dudit cadre supérieur en figurant ainsi la base supérieure dudit prisme, ladite plaque étant autoporteuse de sorte que le cadre supérieur et la paroi supérieure forment ensemble un caisson vide, ouvert vers le bas,
- une paroi horizontale inférieure consistant en une tôle raccordée au bord supérieur dudit cadre inférieur ou à proximité de celui-ci, ladite plaque étant autoporteuse de sorte que le cadre inférieur et la paroi inférieure forment ensemble un caisson vide, ouvert vers le bas.

Une caractéristique importante de l'unité de construction suivant l'invention est que les faces latérales du cadre inférieur et du cadre supérieur, ainsi que les ailes des montants, sont constituées de larges plats métalliques. Le terme « large plat est défini par la norme française NF-A 46-010. Cette norme spécifie notamment que la largeur d'un « large plat doit être comprise entre 200 et 1 000 mm. L'utilisation de larges plats pour la réalisation des cadres inférieur et supérieur et des montants donne à l'unité de construction suivant l'invention une excellente rigidité et assure la stabilité de l'ensemble des bâtiments construits au moyen de ces unités.

Les parties inférieure et supérieure des cadres inférieur et supérieur, ainsi que les bords verticaux des ailes des montants, peuvent avantageusement être pourvus de rebords à angle droit dirigés vers l'intérieur de l'unité de construction.

Suivant une forme de réalisation, la paroi horizontale inférieure est raccordée au cadre inférieur à un niveau qui est décalé vers le bas par rapport au bord supérieur de ce cadre, de sorte que la partie supérieure du cadre inférieur forme le long des bords de la paroi inférieure un petit rebord dirigé vers le haut.

Suivant une autre forme de réalisation, la paroi horizontale inférieure est raccordée au bord supérieur du cadre inférieur et est pourvue à sa face supérieure d'un petit rebord qui suit le pourtour de cette paroi inférieure.

Il est avantageux que le cadre inférieur soit pourvu d'une ou plusieurs ouvertures ménagées sous le niveau de la paroi horizontale inférieure de manière à permettre le passage de canalisations et/ou câbles.

Suivant une forme d'exécution avantageuse, la paroi horizontale inférieure et/ou la paroi horizontale supérieure (des unités de construction comportant de telles parois) comportent des ouvertures à proximité des arêtes verticales de l'unité de construction.

La paroi horizontale inférieure et/ou la paroi horizontale supérieure d'une unité de construction peuvent comporter une ou plusieurs ouvertures d'une dimension permettant le passage d'un homme, ces ouvertures pouvant être obturées par des panneaux rapportés amovibles.

Comme il ressortira de la suite de la description, d'autres unités de construction sont spécialement conçues pour permettre le passage (par un ascenseur ou un escalier) entre des unités de construction superposées.

La rigidité des parois inférieure et supérieure est de préférence renforcée au moyen de raidisseurs consistant en des nervures fixées, par des moyens connus en soi, contre une face de ses parois. Les raidisseurs d'une paroi inférieure sont fixés contre la face inférieure de celle-ci ; les raidisseurs d'une paroi supérieure peuvent être fixés contre la face inférieure ou supérieure de ceile-ci.

Les cadres inférieur et supérieur et les montants des unités de construction peuvent également être renforcés au moyen de raidisseurs analogues. Dans ce cas, ces raidisseurs sont fixés contre les faces dirigées vers l'intérieur de l'unité de construction, de sorte qu'aucune partie de l'unité de construction ne déborde au-delà des faces du prisme figuré par cette unité de construction.

Suivant une forme d'exécution avantageuse, l'unité de construction affecte la forme d'un prisme droit ayant une hauteur standard, commune à toutes les unités de construction utilisées pour la construction d'un même bâtiment ; en outre, et suivant une forme d'exécution particulière, au moins deux côtés de la base dudit prisme ont une longueur qui est égale à une longueur de référence commune à toutes les unités de construction utilisées, ou à un multiple de cette longueur de référence.

Les unités de construction peuvent être entièrement construites en usine et transportées comme telles vers les chantiers de construction.

Suivant une autre forme de réalisation, l'unité de construction est cependant réalisée par l'assemblage, par des moyens connus en soi (par exemple par boulonnage ou par soudage), d'éléments préfabriqués en usine et comprenant :
1. une partie inférieure choisie parmi lesdits cadres inférieurs et lesdits cadres inférieurs munis d'une paroi inférieure,
2. une partie supérieure choisie parmi lesdits cadres supérieurs et lesdits cadres supérieurs munis d'une paroi supérieure,
3. les montants de l'unité de construction.

Suivant une forme d'exécution particulière, une unité de construction affecte la forme d'un prisme droit à base rectangulaire, et est réalisée par l'assemblage sur chantier, par des moyens connus en soi, d'éléments préfabriqués en usine comprenant :
1. une partie inférieure réalisée elle-même par l'assemblage côte à côte, sur chantier, de deux parties rectangulaires identiques comportant chacune un cadre inférieur et une paroi inférieure,
2. une partie supérieure réalisée elle-même par l'assemblage côte à côte, sur chantier, de deux parties rectangulaires identiques comportant chacune un cadre supérieur et une paroi supérieurs,
3. quatre montants.

Pour la simplicité de l'exposé, les unités de construction suivant l'invention seront appelées « unités dans la suite du présent mémoire descriptif.

L'invention a également pour objet un bâtiment dont le gros oeuvre est formé, au moins en partie, par boulonnage d'unités superposées et/ou juxtaposées.

Suivant une forme d'exécution particulière, le bâtiment comporte une ou plusieurs unités qui ne prennent pas appui par leur face inférieure et qui sont fixées uniquement par une ou plusieurs de leurs faces latérales contre une ou plusieurs faces latérales d'unités juxtaposées.

Suivant une forme d'exécution avantageuse, le bâtiment suivant l'invention comporte un empilement ou plusieurs empilements écartés l'un de l'autre, formés chacun d'unités reposant les unes sur les autres, chaque niveau de chaque empilement étant constitué d'une unité ou de deux ou plusieurs unités juxtaposées et assemblées entre elles, des pièces d'espacement ménageant un écartement entre le bord supérieur du cadre supérieur de chaque unité de chaque empilement et le bord inférieur du cadre inférieur de l'unité qui lui est superposée, des unités qui ne prennent pas appui par leurs faces inférieures étant fixées par une ou plusieurs de leurs faces latérales contre une ou plusieurs des faces latérales libres des unités qui forment lesdits empilements reposant sur des appuis horizontaux.

Suivant une forme d'exécution particulière, lesdites pièces d'espacement font partie des unités de construction elles-mêmes et sont constituées par les extrémités des montants des unités, ces montants se prolongeant au-delà du bord inférieur du cadre inférieur et/ou au-delà du bord supérieur du cadre supérieur.

Suivant une forme d'exécution avantageuse du bâtiment suivant l'invention, les unités, ou du moins certaines d'entre elles, sont équipées de gaines verticales installées dans les encoignures des unités et sur toute la hauteur de celles-ci, lesdites parois horizontales inférieures et/ou supérieures comportant des ouvertures aux endroits où lesdites gaines d'encoignure aboutissent sur de telles parois horizontales, les gaines d'encoignure d'une unité étant raccordées, au moyen de fourreaux de forme appropriée, avec les gaines d'encoignure correspondantes des unités situées au-dessus et/ou au-dessous, les gaines d'encoignure reliées entre elles formant ainsi des gaines verticales continues.

Lesdites gaines verticales continues, ou certaines d'entre-elles, peuvent être utilisées comme gaines techniques contenant des canalisations et/ou des câbles.

Lesdites gaines verticales continues, ou certaines d'entre elles, peuvent également être utilisées comme conduits de fumée pour des foyers domestiques.

Lesdites gaines verticales continues, ou certaines d'entre elles, peuvent également être utilisées pour véhiculer de l'air pour la ventilation ou le conditionnement d'air des locaux.

Suivant une forme d'exécution avantageuse du bâtiment suivant l'invention, lesdites gaines verticales continues, ou certaines d'entre elles, font partie d'une installation de conditionnement thermique par rayonnement qui est apte à assurer une température convenable à l'intérieur du bâtiment, en créant une circulation d'air à température appropriée, en circuit fermé, dans lesdites gaines verticales continues et dans les espaces vides qui séparent les parois d'unités ou du groupe d'unités, lesdits espaces vides étant complètement isolés, au moyen de cloisons, de l'intérieur des unités et également de l'atmosphère extérieure ; des ouvertures ménagées dans les gaines verticales continues mettent celles-ci en communication, aux divers niveaux du bâtiment, avec lesdits espaces vides ; des gaines verticales continues qui débouchent au niveau supérieur du bâtiment sont raccordées à un ou plusieurs conduits de départ ; plusieurs bouches de reprise d'air, en communication avec les espaces vides entre les unités sont installées au niveau supérieur du bâtiment, toutes ces bouches sont raccordées à un ou plusieurs conduits d'arrivée ; un ventilateur, branché entre les conduits d'arrivée et les conduits de départ, assure une circulation d'air en circuit fermé, l'air étant injecté dans les gaines verticales continues, circulant dans les espaces vides entre les unités et ressortant de ces espaces vides par lesdites bouches de reprise d'air ; l'échangeur de chaleur d'un calorifère ou d'une machine frigorifique est intercalé dans le circuit, en amont ou aval dudit ventilateur.

Suivant une forme d'exécution avantageuse, le niveau inférieur du bâtiment suivant l'invention comporte une ou plusieurs galeries techniques dans lesquelles sont installés les câbles et canalisations qui desservent le bâtiment et auxquels se raccordent des colonnes montantes et descendantes qui desservent les divers niveaux du bâtiment, chaque galerie technique consistant en une série d'unités disposées à la suite l'une de l'autre et reposant directement sur les fondations.

D'autres caractéristiques et avantages de l'invention ressortiront de la description, donnée ci-après à titre d'exemples, des quelques formes de réalisation particulière de l'invention, références étant faites aux dessins annexés, dans lesquels :
la Figure 1 est une vue en éclaté d'une unité conforme à l'invention ;
la Figure 2 montre une unité à base rectangulaire, représentée en perspective cavalière, vue obliquement par au-dessous ;
la Figure 3 montre de manière analogue une unité à base rectangulaire conçue pour la réalisation de galeries techniques en sous-sol ;
la Figure 4 montre une unité dont les parois supérieure et inférieure sont pourvues de découpures semi-circulaires ; cette unité est représentée en perspective cavalière, vue en oblique par au-dessous ;
la Figure 5 montre de manière analogue une unité équipée d'une volée d'escalier et de paliers ;
la Figure 6 montre de manière analogue une unité à base triangulaire comportant des parois horizontales supérieure et inférieure ;
la Figure 7 montre schématiquement diverses formes d'unités suivant l'invention, représentées en plan, à petite échelle ;
la Figure 8 est une vue en éclaté montrant des pièces préfabriquées dont l'assemblage par boulonnage permet la réalisation d'une unité analogue à celle montrée à la Fig. 2 ;
la Figure 9 illustre une manière avantageuse d'empiler les pièces constitutives de l'unité montrée à la Fig. 8, en vue de leur stockage et de leur transport ;
la Figure 10 est une autre vue en éclaté montrant d'autres pièces préfabriquées dont l'assemblage par boulonnage permet la réalisation d'une unité analogue à celle montrée à la Fig. 2 ;
la Figure 11 est une vue en éclaté montrant les pièces préfabriquées (analogues à celles utilisées pour former l'unité illustrée à la Fig. 8) dont l'assemblage par boulonnage permet la réalisation d'une grande unité à base carrée ;
la Figure 12 est une vue de détail, à plus grande échelle (avec arrachements), montrant le système d'assemblage des unités, au point de rencontre de quatre unités (du type illustré à la Fig. 8) superposées, par l'intermédiaire de pièces d'espacement, à quatre autres unités du même type;
la Figure 13 est une vue en éclaté (analogue à celles des Fig. 8 et 10) montrant d'autres pièces préfabriquées dont l'assemblage permet la réalisation d'une unité analogue à celle montrée à la Fig. 2 ;
la Figure 14 montre cette unité après assemblage de ses éléments constitutifs ; cette unité est représentée en perspective cavalière vue en oblique par au-dessous ;
la Figure 15 montre les cinq types d'éléments structuraux utilisés pour réaliser des unités comme celle montrée à la Fig. 14 ;
la Figure 16 illustre une manière avantageuse d'empiler les pièces constitutives de l'unité montrée à la Fig. 1, en vue de leur stockage et de leur transport ;
la Figure 17 est une vue en éclaté montrant les pièces préfabriquées (analogues à celles utilisées pour former l'unité illustrée à la Fig. 14) dont l'assemblage par boulonnage permet la réalisation d'une grande unité à base rectangulaire ;
la Figure 18 est une vue de détail, à plus grande échelle (avec arrachements), montrant le système d'assemblage des unités, au point de rencontre de deux unités (du type illustré à la Fig_{;} 14) superposées à deux autres unités du même type.
la Figure 19 est une vue en perspective cavalière (partiellement en éclaté) montrant le gros oeuvre d'un bâtiment réalisé suivant l'invention ;
les Figures 20 à 24 sont des vues schématiques en perspective cavalière (à plus petite échelle), illustrant quelques-unes des nombreuses possibilités d'assemblage d'unités pour la réalisation de bâtiments ;
les Figures 25 à 27 sont des vues schématiques en plan de quelques types de bâtiments réalisables au moyen des unités suivant l'invention.
les Figures 28 et 29 illustrent, de manière schématique, la circulation de l'air d'une installation de conditionnement thermique suivant l'invention. La Fig. 28 est une coupe suivant un plan vertical perpendiculaire à une façade du bâtiment. La Fig. 29 est une coupe d'une partie du bâtiment suivant le plan XXX-XXX de la Fig. 28.

Sur toutes ces figures, des éléments identiques ou analogues sont désignés par les mêmes chiffres ou lettres de référence.

Les unités montrées aux figures 1 à 6 et 8 à 18 sont faites en métal et de préférence en acier. D'autres métaux pourraient également être utilisés, mais sont en général moins avantageux du point de vue de leur prix ou du point de vue de leur résistance mécanique.

La Fig. 1 est une vue en éclaté montrant les principales parties constitutives d'une unité à base rectangulaire, conforme à l'invention. Cette unité comporte : un cadre inférieur 1, un cadre supérieur 2 et quatre montants 3.

Une unité peut comporter, en outre, une paroi horizontale supérieure 4 et/ou une paroi horizontale inférieure 5. Comme il apparaîtra ci-après, la plupart des unités utilisées dans la réalisation des bâtiments comportent tant une paroi horizontale supérieure qu'une paroi horizontale inférieure.

Avantageusement, chaque paroi horizontale supérieure comporte une ou plusieurs ouvertures 6 permettant le passage d'un homme et pouvant être obturées par des panneaux rapportés amovibles.

Les diverses parties constitutives d'une unité sont faites en métal et de préférence en acier. D'autres métaux conviennent aussi, mais sont en général moins avantageux du point de vue de leur prix ou de leur résistance mécanique.

La réunion des parties constitutives énumérées ci-dessus forme une unité telle que montrée à la Fig. 2.

Chaque cadre inférieur 1 ou supérieur 2 peut, par exemple, être réalisé par l'assemblage par soudage de quatre bandes de larges plats. Chaque cadre peut cependant également être réalisé, avec une seule soudure au moyen d'un seul large plat plié de manière appropriée en un cadre rectangulaire.

Chaque montant 3 a une section en forme de V et peut être réalisé par soudage à angle droit de deux larges plats ou par pliage à angle droit d'un seul large plat de largeur double.

La paroi supérieure 4 consiste en une tôle assemblée, par exemple par soudage, au bord supérieur du cadre supérieur 2.

La paroi inférieure 5 consiste en une tôle assemblée, par exemple par soudage, au cadre inférieur 1 à proximité du bord supérieur de celui-ci. Toutefois, suivant une forme d'exécution particulière, la paroi inférieure 5 n'est pas disposée au ras du bord supérieur du cadre inférieur 1, mais est décalée légèrement vers le bas, de sorte que la partie supérieure du cadre inférieur forme au-dessus de la paroi inférieure 5 un petit rebord, par exemple d'une hauteur de l'ordre de 10 mm. Les avantages de cette disposition spéciale seront exposés ci-après.

La Fig. 1 montre encore quelques détails d'exécution (chiffres de référence 10, 11, 15, 16 et 19) qui seront commentés en se référant à la Fig. 2 qui représente une unité réalisée par l'assemblage des parties constitutives (chiffres de référence 1 à 6) énumérées ci-dessus.

Dans certaines unités suivant l'invention, les ouvertures de deux faces latérales opposées sont obturées au moyen de panneaux de renforcement 7 faits de grosses tôles d'acier munies de raidisseurs 8. La Fig. 1 montre de tels panneaux 7 destinés à obturer les ouvertures des deux grandes faces latérales d'une unité rectangulaire. Ces panneaux 7 sont fixés solidement, par exemple par soudage ou par boulonnage, aux montants 3 et aux cadres inférieur 1 et supérieur 2, sans déborder vers l'extérieur au-delà des faces latérales de l'unité. De tels panneaux 7 sont prévus principalement pour renforcer certaines unités dépourvues de parois horizontales inférieure et supérieure, en donnant ainsi plus de raideur à ces structures.

Il importe de noter que les panneaux de renforcement envisagés ici, ne doivent pas être confondus avec les cloisons légères dont il sera question plus bas et qui ne renforcent pas de manière substantielle la solidité des unités et des bâtiments construits au moyen de celles-ci.

L'unité A montrée à la Fig. 2 affecte la forme d'un parallélépipède rectangle. On retrouve sur cette figure les diverses parties constitutives 1 à 6 montrées à la Fig. 1. Cette figure montre également que le cadre inférieur 1 est pourvu à sa partie inférieure d'un rebord 9, que le cadre supérieur 2 est pourvu à sa partie inférieure d'un rebord 10 et que les bords verticaux des ailes des montants 3 sont pourvus de rebords 11. Tous ces rebords sont des rebords à angle droit dirigés vers l'intérieur de l'unité.

Le grand côté de la base dudit parallélépipède a une longueur égale au double de la longueur du petit côté de cette base. Cette forme d'exécution particulière offre de nombreux avantages pour l'assemblage d'unités de construction entre elles, notamment lorsqu'on désire juxtaposer des unités A en fixant deux unités A par une de leurs petites faces latérales contre une des grandes faces latérales d'une troisième unité A.

Les cadres inférieur 1 et supérieur 2, les montants 3 et les parois supérieure 4 et inférieure 5 sont renforcés au moyen de raidisseurs désignés par les chiffres de référence 12 à 16 ; ces raidisseurs peuvent consister en des nervures de métal soudées contre les tôles ou larges plats qu'ils renforcent ; ces raidisseurs peuvent également consister en des profilés métalliques (par exemple en L, en U ou en C) boulonnés contre ces tôles ou larges plats.

Dans la paroi supérieure 4, est ménagé un trou d'homme 6 délimité par des raidisseurs 13 et pouvant être obturé par un panneau rapporté amovible. Eventuellement, un deuxième trou d'homme 6 (disposé, par exemple, symétriquement au premier, par rapport au raidisseur 14) peut être ménagé dans la paroi supérieure 4.

Des trous 17, permettant notamment le passage de canalisations ou de câbles, sont ménagés dans le cadre inférieur 1 sous le niveau de la paroi inférieure 5.

Dans l'exemple d'exécution montré à la Fig. 2 chaque petit côté du cadre intérieur 1 est pourvu d'un seul trou 17 disposé à mi-distance entre les arêtes verticales dudit cadre, chaque grand côté du cadre 1 est pourvu de deux trous 17.

Les cadres inférieur 1 et supérieur 2 sont pourvus de trous 18 qui permettent d'assembler entre elles, par boulonnage, des unités juxtaposées. Dans l'exemple de réalisation montré à la Fig. 2, chaque petite face de l'unité A est ainsi pourvue de quatre séries de neuf trous 18, situées à proximité des arêtes verticales de l'unité de construction. Chaque grande face latérale de l'unité A est pourvue de huit séries de neuf trous 18.

On notera que la disposition des trous 17 et 18 est telle que, lorsque deux unités A sont placées, avec une de leurs petites faces latérales contre une grande face latérale d'une troisième unité A (chaque petite face latérale recouvrant la moitié d'une grande face latérale), les trous 17 et 18 des faces en contact coïncident.

Suivant une variante de réalisation (non représentée à la Fig. 2), les ailes des montants 3 sont également pourvues de trous de boulons.

Des ouvertures 19 de forme triangulaire sont - ménagées dans les parois supérieure 4 et inférieure 5 près de chacune des quatre arêtes verticales de l'unité A. Le long de chaque arête verticale de l'unité A, peut ainsi être installée une gaine d'encoignure verticale débouchant sur lesdites ouvertures 19 (Voir Fig. 29 et 30).

Avantageusement, une telle gaine d'encoignure est formée en montant, parallèlement à une arête verticale de l'unité A, une paroi rectangulaire (non représentée sur les dessins) fixée par ses bords verticaux aux rebords 11 d'un montant 3. Cette paroi rectangulaire, qui occupe toute la hauteur entre le plancher et le plafond, forme ainsi avec le montant 3 et une partie du cadre supérieur 2, une gaine d'encoignure de section triangulaire. Il est généralement avantageux d'installer de telles gaines d'encoignure aux quatre coins de chaque unité A. Toutefois, lorsqu'à certains endroits ces gaines ne sont pas souhai- tèes, les ouvertures 19 sont obturées au moyen de panneaux rapportés amovibles.

L'unité C montrée à la Fig. 3 est conçue pour être déposée directement sur une fondation ou semelle de fondation, en béton armé par exemple, à laquelle elle peut être arrimée par des moyens connus en soi. L'unité C est semblable à l'unité A'montrée à la Fig. 2, mais dans la paroi inférieure 5 sont ménagés deux trous d'homme 6 qui donnent accès à l'espace entre la paroi inférieure 5 et les fondations. Ces trous d'homme 6 sont délimités par des raidisseurs 13 et peuvent être obturés par des panneaux rapportés amovibles. En outre, les ouvertures des deux petites faces latérales de l'unité C sont obturées, sur la majeure partie de leur hauteur, par des panneaux 20 faits de grosses tôles renforcées par des raidisseurs 21.

L'utilisation des unités C et la raison d'être des panneaux 20 seront expliquées plus bas, en se référant aux Fig. 20 et 22.

Suivant une variante d'exécution, les deux petites faces latérales de l'unité C sont entièrement obturées par des panneaux. Suivant une autre forme de réalisation, les deux petites faces latérales de l'unité C sont ouvertes et des panneaux obturent les deux grandes faces latérales (entièrement ou jusqu'à une certaine hauteur).

La Fig. 4 montre une unité D qui est conçue pour permettre l'installation d'un escalier à vis pour le passage entre des unités superposées. L'unité D est comparable à une unité A, mais les parois supérieure 4 et inférieure 5 sont chacune pourvues d'une découpure semi-circulaire.

La découpure semi-circulaire de la paroi inférieure 5 est située du côté d'une des grandes faces latérales et son centre se trouve à mi-distance entre les arêtes verticales de cette grande face. Le cadre inférieur 1 est interrompu à l'endroit de cette ouverture. Un large plat 22 courbé en demi-cercle suit le bord de la paroi 5 à l'endroit de la découpure. Ce large plat 22 est raccordé (par exemple par soudage) au bord de la paroi 5 et également au cadre inférieur 1 aux endroits où celui-ci est interrompu. De part et d'autre de la découpure semi-circulaire, le cadre inférieur 1 est pourvu d'une série de trous de boulons 23. La rigidité de l'unité D est renforcée dans la zone de ladite découpure au moyen d'une grosse tôle de renfort 24 qui comporte elle-même une découpure semi-circulaire. La tôle 24 disposée horizontalement sous la paroi 5 est raccordée (par exemple par soudage) au bord inférieur du cadre inférieur 1 et du large plat 22. La tôle de renfort 24 est également reliée à la paroi inférieure 5 au moyen de pièces en tôle 25 disposées verticalement et fixées par des moyens connus en soi à la paroi 5 et aux bords de la tôle 24 située sous cette paroi 5. Plusieurs de ces pièces en tôle 25 peuvent être fixées en place par soudage, mais au moins une pièce 25 doit être fixée de manière amovible (par exemple par boulonnage) de manière à permettre l'accès aux trous de boulons 23, du côté intérieur du cadre inférieur 1.

La découpure semi-circulaire de la paroi supé- . rieure 4 est située à la verticale de celle de la paroi inférieure 5. Autour de cette découpure de la paroi 4, se trouvent les mêmes éléments 22 à 25 disposés et assemblés de manière analogue.

Lorsque deux unités D sont assemblées côte à côte, de manière appropriée, les découpures semi-circulaires se complètent pour former des ouvertures circulaires permettant l'installation d'un escalier à vis pour le passage entre des unités D superposées.

Pour les niveaux inférieur et supérieur d'un escalier à vis, il est prévu des unités comparables à l'unité D, _{W}aiir dont seulement la paroi supérieure ou la paroi inférieure est pourvue d'une découpure semi₋circulaire. La partie inférieure ou la partie supérieure de l'unité est alors comme dans une unité A.

Tout comme les unités A, les unités C et D peuvent être équipées de gaines d'encoignure.

La Fig. 5 montre une unité B conçue principalement pour recevoir un dispositif destiné à la circulation verticale de personnes ou de choses entre les divers étages d'un bâtiment. Dans l'exemple montré à la Fig. 5. un escalier est installé dans l'unité B. Un empilement d'unités B forme alors une cage d'escalier, mais il doit être entendu qu'un empilement d'unités B peut également être utilisé comme cage d'ascenseur ou de monte-charge.

Tout comme l'unité A, l'unité B comporte un cadre inférieur 1, un cadre supérieur 2 et quatre montants 3, mais elle ne comporte pas de parois inférieure et supérieure.

Sur tout son pourtour intérieur, le cadre inférieur 1 est pourvu d'un raidisseur 26 situé près de son bord supérieur. Ce raidisseur 26 est situé au niveau où se trouve la paroi inférieure 5 dans une unité A.

Le cadre supérieur est pourvu à sa partie supérieure d'un rebord à angle droit 27 dirigé vers l'intérieur du cadre 2.

Les deux grandes faces latérales de l'unité B sont obturées au moyen de panneaux de renforcement 7 faits de grosses tôles d'acier munies de raidisseurs 8. Ces panneaux 7 sont fixés solidement, par exemple par soudage ou par boulonnage, aux rebords des montants 3 et des cadres inférieur 1 et supérieur 2 et contribuent ainsi à la rigidité de l'unité B. Sur la Fig. 5, un des deux panneaux 7 est représenté avec arrachement partiel.

Il est également prévu des unités comparables à l'unité B, mais pourvues, soit d'une paroi inférieure (identique à la paroi 5 de l'unité A), soit d'une paroi supérieure (identique à la paroi 4 de l'unité A). De telles unités sont utilisées pour les niveaux inférieur ou supérieur d'une cage d'escalier ou d'une cage d'ascenseur ou de monte-charge.

Lorsqu'un empilement d'unités B est utilisé comme cage d'escalier, des paliers préfabriqués 28 y sont installés, par exemple par boulonnage ou par soudage. Entre les paliers 28 sont fixées des volées d'escalier préfabriquées 29 (deux par étage). La petite face latérale de l'unité B qui est située du côté d'un palier de mi-étage est obturée au moyen d'un panneau rapporté (non représenté).

L'unité J montrée à la figure 6 affecte la forme d'un prisme droit dont la base est un triangle équilatéral. La structure d'une unité J est analogue à celle d'une unité A.

Une unité J comporte un cadre inférieur 30, un cadre supérieur 31, trois montants 32, une paroi supérieure 33 et une paroi inférieure 34 ; les montants 32 ont une section en forme de V dont les ailes forment entre elles un angle de 60°. Le cadre inférieur 30 est pourvu à sa partie inférieure d'un rebord 9, le cadre supérieur 31 est pourvu à sa partie inférieure d'un rebord 10 et les bords verticaux des ailes des montants 32 sont pourvus de rebords 11. Tous ces rebords sont des rebords à angle droit dirigés vers l'intérieur de l'unité J. Les cadres inférieur 30 et supérieur 31, les montants 32 et les parois supérieure 33 et inférieure 34 sont renforcés au moyen de raidisseurs désignés par les chiffres de référence 15, 16, 35, 36 et 37. Dans la paroi supérieure 33 est ménagé un trou d'homme 38 délimité par le raidisseur de forme circulaire 37, chaque face latérale de l'unité J est identique à une grande face latérale d'une unité A et est pourvue de deux trous 17, permettant le passage de canalisations ou de câbles, et de huit séries de trous de boulons 18.

Les Fig. 1 à 6 n'illustrent que quelques-unes des unités conformes à l'invention montrées à titre d'exemples non limitatifs.

La Fig. 7 montre schématiquement diverses formes d'unités suivant l'invention, représentées en plan, à petite échelle. La plupart de ces unités représentées à la Fig. 7 ne sont pas représentées ni décrites en détail, mais leur structure est analogue à celle des unités décrites précédemment.

Toutes les unités représentées à la Fig. 7 affectent la forme d'un prisme droit et, conformément à une forme d'exécution avantageuse de l'invention, tous ces prismes ont une hauteur identique ; en outre, au moins deux côtés de la base desdits prismes ont une longueur qui est égale à une longueur de référence commune à toutes les unités, ou à un multiple de cette longueur de référence. La hauteur de chaque prisme est, par exemple, de 3.075 mm et ladite « longueur de référence est de 2.250 mm. Bien entendu, ces dimensions sont données à titre d'exemple.

Toutes ces unités comportent un cadre inférieur, un cadre supérieur et des montants raccordant entre eux lesdits cadres inférieur et supérieur. La forme desdits cadres correspond évidemment à la forme de la base du prisme ; les montants ont toujours une section en forme de V ou L et chaque montant est disposé de sorte que son arête forme une arête verticale du prisme et que ses ailes soient orientées suivant les faces latérales du prisme. Certaines unités comportent en outre des parois inférieure et supérieure ; sur la Fig. 7 de telles unités sont représentées hachurées.

Les unités A, B, C, D, et E ont toutes une base de forme rectangulaire, le petit côté de cette base a une longueur égale à la « longueur de référence », la longueur du grand côté de la base est égale au double de ladite « longueur de référence _{"}. Les unités A, B, C, D ont été décrites plus haut en se référant aux Fig. 1 à 5.

L'unité E est semblable à l'unité A, mais elle comporte dans ses parois supérieure et inférieure une ouverture circulaire permettant l'installation d'un escalier à vis pour le passage entre des unités de construction superposées.

Les unités F, G et H sont respectivement analogues aux unités A, B et E, mais elles ont une base carrée dont les côtés ont une longueur égale à la « longueur de référence".

Les unités J, K, L et M ont toutes une base en forme de triangle équilatéral dont les côtés ont une longueur égale au double de la « longueur de réféτence •.

L'unité J a été décrite plus haut en se référant à la Fig. 6.

L'unité K est assez semblable à l'unité J, mais elle ne comporte ni paroi supérieure ni paroi inférieure. Son cadre inférieur 30 est pourvu, sur tout son pourtour intérieur, d'un raidisseur 26 situé près de son bord supérieur. Son cadre supérieur 31 est pourvu à sa partie supérieure d'un rebord à angle droit 27 dirigé vers l'intérieur du cadre 31.

L'unité L est conçue pour être déposée directement sur une fondation ou semelle de fondation ; l'unité L est fort semblable à l'unité J, mais dans sa paroi inférieure sont ménagés un ou plusieurs trous d'homme qui donnent accès à l'espace entre la paroi inférieure 5 et les fondations.

L'unité M est également semblable à l'unité J, mais dans ses parois supérieure et inférieure sont ménagées des ouvertures circulaires permettant l'installation d'un escalier à vis pour le passage entre des unités de construction superposées.

Les unités N et P ont également une base en forme de triangle équilatéral ; toutefois, les côtés de cette base ont une longueur égale à la « longueur de référence ». Pour le reste, les unités N et P sont respectivement analogues aux unités J et M.

Les unités Q et R ont une base en forme de trapèze isocèle dont trois côtés ont une longueur égale à la « longueur de référence et dont le quatrième côté a une longueur égale au double de cette « longueur de référence ». Pour le reste, les unités Q et R sont analogues aux unités J et M, c'est-à-dire que l'unité Q a des parois supérieure et inférieure et l'unité R a des parois supérieure et inférieure dans lesquelles sont ménagées des ouvertures circulaires pour l'installation d'un escalier à vis.

Les unités S et T ont une base en forme de triangle rectangle dont le plus petit côté a une longueur égale à la « longueur de référence et dont l'hypoténuse a une longueur égale au double de cette « longueur de référence ». Pour le reste les unités S et T sont analogues à l'unité J.

Des unités U et W sont semblables aux unités S et T, mais leurs parois supérieure et inférieure sont pourvues d'une découpure semi-circulaire. Ces découpures semi-circulaires sont situées du côté de la plus grande des deux faces latérales formant entre elles un angle droit.

La structure des unités U et W est comparable à celle de l'unité D et peut être aisément comprise en se référant à la Fig. 4. On comprendra que l'assemblage d'une unité U et d'une unité W juxtaposées de manière appropriée forme une structure comparable à une unité M.

Les unités Y et Z ont une base en forme de triangle isocèle. Pour le reste, ces unités ont une structure analogue à l'unité J. L'unité Y a une base en forme de triangle isocèle dont les deux côtés égaux ont une longueur égale au double de la « longueur de référence ». Le troisième côté du triangle a une longueur qui peut être choisie suivant les nécessités de la construction. Suivant une forme d'exécution particulière, ce troisième côté a une longueur égale à la « longueur de référence ·.

L'unité Z a une base en forme de triangle isocèle dont les deux côtés égaux ont une longueur égale à la « longueur de référence ». Le troisième côté peut être choisi suivant les besoins.

La série d'unités représentées à la Fig. 7 n'est pas exhaustive. D'autres formes d'unités peuvent être aisément imaginées. Les unités peuvent être assemblées entre elles suivant de très nombreuses combinaisons, ce qui permet de composer les bâtiments les plus diversifiés.

Il n'est nullement nécessaire de disposer de toutes les unités montrées à la Fig. 7 pour construire un bâtiment. Les seules unités A, B et C suffisent déjà pour réaliser de nombreux types de bâtiments.

Pour la préfabrication des unités, les mêmes pièces interviennent dans la fabrication de plusieurs unités différentes. C'est ainsi que tous les montants des unités A à H sont identiques. Il en va de même pour toutes les unités J à P.

Suivant un mode de réalisation préféré, les unités sont réalisées par l'assemblage, par des moyens connus, d'éléments préfabriqués en usine.

A titre d'exemple, la Fig. 8 montre les éléments préfabriqués dont l'assemblage par boulonnage permet la réalisation d'une unité A analogue à celle montrée à la Fig. 2.

Lesdits éléments préfabriqués comprennent :
- une partie inférieure comprenant un cadre 1 et une paroi 5,
- une partie supérieure comprenant un cadre 2 et une paroi 4.
- quatre montants 3,
- huit cornières 39 permettant d'assembler les montants 3 aux parties inférieure et supérieure : ces cornières 39 se placent du côté intérieur des cadres et des montants.

Pour permettre l'assemblage par boulonnage, les montants 3 sont pourvus à chaque extrémité et sur chaque aile, d'une série de neuf trous de boulons 18 et les cornières 39 sont pourvues de trente-six trous de boulons.

Dans chaque série de neuf trous 18 située près des coins des cadres 1 et 2, et chaque série de neuf trous 18 des montants 3, un seul trou 18 (par exemple le trou central de chaque série) est fraisé du côté extérieur de l'unité A.

Lors de l'assemblage sur chantier, les éléments de l'unité A sont d'abord réunis en utilisant un boulon à tête fraisée pour chaque trou fraisé. De cette manière, aucune tête de boulon ne déborde au-delà des faces latérales de l'unité A. L'assemblage ainsi réalisé est suffisamment solide pour que l'unité puisse être soulevée par une grue et mise à la place qu'elle doit occuper dans un bâtiment en construction.

Lorsque plusieurs unités sont juxtaposées à un même étage du bâtiment, les trous de boulons 18 restés libres sont alors utilisés pour boulonner ensemble les unités juxtaposées (voir Fig. 12).

La Fig. 9 illustre une manière très avantageuse d'empiler les pièces constitutives d'une unité A telle que montrée à la Fig. 8, en vue de leur stockage et de leur transport. La partie inférieure de l'unité A est renversée de manière à former un bac métallique plat dans lequel sont placés les quatre montants 3 et les huit cornières 39 ; on peut également mettre dans ledit bac une boîte de boulons et écrous et d'autres accessoires nécessaires pour la construction du bâtiment ; la partie supérieure de l'unité A est déposée sur la partie inférieure, à la manière d'un couvercle, en formant ainsi un container qui peut être aisément stocké ou transporté. Pour le transport par route, trois ou quatre de ces containers peuvent être empilés sur un camion.

Toutes les unités de construction suivant l'invention peuvent être réalisées par l'assemblage d'éléments préfabriqués en usine, de manière analogue à ce qui est montré à la Fig. 8, et pour la plupart de ces unités, les pièces constitutives peuvent être empilées de manière analogue à ce qui est montré à la Fig. 9.

La Fig. 10 illustre un autre exemple de réalisation d'une unité A par assemblage d'éléments préfabriqués en usine.

Dans ce cas, lesdits éléments préfabriqués figurant le prisme comprennent :
- deux grands cadres verticaux 40 formant les grandes faces latérales de l'unité,
- deux petits cadres verticaux 41 formant les petites faces latérales de l'unité,
- quatre cornières 42,
- une paroi supérieure 4 et une paroi inférieure 5.

Pour permettre leur assemblage par boulonnage, les cadres verticaux 40 et 41 et les cornières 42 sont pourvus de trous de boulons 18 et munis à leur partie supérieure d'un rebord 27 qui permet la fixation par boulonnage de la paroi supérieure 4. La paroi inférieure 5 est boulonnée sur des raidisseurs horizontaux 43 portés par la partie inférieure des cadres verticaux 40 et 41. Ces raidisseurs 43 se trouvent légèrement décalés vers le bas par rapport au bord supérieur de la partie inférieure des cadres 40 et 41.

Suivant une variante de réalisation, les raidisseurs 43 sont situés au ras du bord supérieur de la partie inférieure des cadres 40 et 41 (formant donc des rebords à angle droit). Dans ce cas, la paroi 5 est pourvue de petits rebords à angle droit dirigés vers le haut. Ces petits rebords consistent, par exemple, en de petites nervures métalliques soudées ou vissées le long des bords de la paroi 5. Lorsque l'unité est assemblée et que la paroi 5 est boulonnée sur de tels raidisseurs 43, ces petits rebords se trouvent dans le prolongement des tôles qui forment les cadres verticaux 40 et 41.

On comprendra que tous les éléments préfabriqués montrés à la Fig. 10 peuvent être aisément empilés pour le stockage ou le transport.

Toutes les unités de construction suivant l'invention peuvent être réalisées par l'assemblage d'éléments préfabriqués, de manière analogue à ce qui est montré à la Fig. 10.

La Fig. 11 montre les pièces préfabriquées dont l'assemblage par boulonnage permet de former une grande unité à base carrée A bis ; la partie inférieure de cette unité A bis est formée de deux parties correspondant chacune à une partie inférieure d'une unité A (du type montré à la Fig. 8). Ces deux parties sont assemblées côte à côte au moyen de trente-six boulons. La partie supérieure de l'unité A bis est formée de la même façon par l'assemblage de deux parties correspondant chacune à une partie supérieure d'une unité A (du type montré à la Fig. 8).

Tout comme pour une unité A, l'assemblage entre les montants 3 et les parties inférieure et supérieure se fait par boulonnage, en utilisant des cornières 39. La rigidité de l'unité A bis est augmentée au moyen de quatre larges plats 44 pourvus de trous de boulons 18. Chaque large plat est boulonné contre la face extérieure de deux petits côtés de cadre 1 (ou de cadre 2) qu'il relie ainsi entre eux.

Pour la construction d'un bâtiment à plusieurs étages, plusieurs unités de construction suivant l'invention peuvent éventuellement être empilées directement les unes sur les autres. Dans ce cas, deux unités superposées sont arrimées entre elles au moyen de boulons qui traversent des trous de boulons 18 prévus à cet effet dans le rebord 9 du cadre inférieur et dans le rebord 27 du cadre supérieur (ou dans la paroi supérieure 4). Cette manière de procéder est cependant exceptionnelle car, comme il ressortira de la suite de la présente description, il est généralement avantageux que les unités superposées reposent les unes sur les autres par l'intermédiaire de pièces d'espacement. Un tel assemblage est illustré à la Fig. 12 qui est une vue de détail, à grande échelle, (avec arrachements), montrant le système d'assemblage des unités au point de rencontre de huit unités A (du type montré à la Fig. 8), quatre unités A (Aa, Ab, Ac et Ad) étant superposées, par l'intermédiaire de pièces d'espacement, à quatre autres unités A (Ae, Af, Ag et Ah). L'unité Aa se trouve au-dessus d'une unité Ae, l'unité Ab se trouve au-dessus de l'unité Af, l'unité Ac se trouve au-dessus de l'unité Ag et l'unité Ad se trouve au-dessus de l'unité Ah. Pour la bonne compréhension du dessin, chaque élément montré est désigné par son chiffre de référence suivi par la lettre de référence correspondant à l'unité à laquelle il appartient. Ainsi par exemple, la paroi inférieure de l'unité Ab sera appelée 5b et la paroi supérieure de l'unité Af sera appelée 4f. Il est à noter qu'aucun élément de l'unité Ah n'est visible sur la Fig. 12.

On peut remarquer que les montants 3 de quatre unités A juxtaposées forment ensemble un pilier unique qui a une section en forme de croix potencée.

Près de l'ouverture 19b, une nervure 45b est soudée contre la surface supérieure de la paroi 5b. Les parois inférieures 5 de toutes les unités sont pourvues de telles nervures 45 à proximité de chaque ouverture 19. Les nervures 45 et les rebords formés par les cadres 1 au-dessus des parois 5 offrent de nombreux avantages. Ils empêchent notamment que les liquides répandus sur la surface supérieure d'une paroi 5 ne puissent pénétrer dans les gaines d'encoignure ou entre les cadres 1 juxtaposés. Les nervures 45 forment des points d'appui pour la fixation des panneaux constituant les gaines d'encoignure. Les rebords que forment les cadres 1 au-dessus des parois 5 forment des supports convenant particulièrement bien pour l'installation de panneaux de tout type (généralement des cloisons légères) qui ferment les ouvertures entre des unités juxtaposées.

Des pièces d'espacement 46 sont interposées entre les unités A superposées. Ces pièces d'espacement 46 consistent en des profilés creux (en métal) de section rectangulaire et ils se placent entre le rebord 9 d'une unité A et le bord extérieur de la paroi 4 de l'unité A située en dessous. Des pièces d'espacement 46 peuvent ainsi être disposées sur tout le pourtour des unités A. Suivant une autre forme d'exécution, des pièces d'espacement 46 ne sont cependant intercalées entre des unités superposées qu'à proximité des quatre coins de ces unités. Les faces inférieure et supérieure des pièces d'espacement 46 sont pourvues de trous de boulons qui correspondent aux trous de boulons 18 ménagés dans les rebords 9 et les parois 4 des unités A. Les unités A superposées peuvent ainsi être arrimées les unes aux autres au moyen de tiges filetées 47 et d'écrous 48.

Suivant une forme d'exécution avantageuse, des joints insonorisants, assurant en même temps la répartition des charges, sont interposés entre les surfaces de contact des unités assemblées les unes aux autres. De tels joints peuvent notamment être interposés au-dessous et/ou au-dessus des pièces d'espacement 46.

La Fig. 13 illustre un autre exemple de réalisation d'une unité A (légèrement différente de celles montrées aux Fig. 2, 8 et 10) par assemblage d'éléments préfabriqués en usine. Dans ce cas, les éléments préfabriqués comprennent :
- deux éléments 49 et deux éléments 50, formant ensemble le «cadre inférieur de l'unité ;
- deux éléments 51 et deux éléments 52, formant ensemble le «cadre supérieur de l'unité ;
- quatre montants 53 ;
- une paroi horizontale inférieure 54 ;
- une paroi horizontale supérieure 55.

Les éléments 49, 50, 51 et 52 sont des profilés en U dont les deux courtes branches parallèles constituent respectivement des rebords 9 et 26 (pour les éléments 49 et 50) ou des rebords 10 et 27 (pour les éléments 51 et 52). Dans les éléments 49 et 50 sont ménagés des trous 17 qui permettent notamment le passage de canalisations ou de câbles.

Les montants 53 consistent en des cornières d'acier. Les bords verticaux des ailes des montants 53 sont pourvus de rebords à angle droit 11 dirigés vers l'intérieur de l'unité A. Ces rebords 11 peuvent être formés par pliage des bords verticaux des ailes des montants 53, mais ils peuvent également être formés en soudant une petite cornière le long de chaque bord vertical des montants 53 (contre la face de ces ailes qui forme l'angle intérieur de la cornière).

Les parois horizontales inférieure 54 et supérieure 55 sont des tôles d'acier faites en coupant les quatres coins de tôles d'acier rectangulaires, de manière à ménager des ouvertures 19 près de chacune des quatre arêtes verticales de l'unité A, lorsque les divers éléments sont assemblés pour former cette unité (Voir Fig. 14).

La paroi inférieure 54 est soudée sur les rebords 26 du « cadre inférieur formé par les éléments 49 et 50 mais elle déborde au-delà des faces latérales extérieures de ce cadre, en formant (par rapport à ces faces latérales) de petits rebords dont la largeur est égale à l'épaisseur des ailes des montants 53.

La paroi supérieure 55 est soudée de manière analogue sur les rebords 27 du « cadre supérieur ».

Les éléments 49, 50, 51 et 52 et les montants 53 sont pourvus, près de leurs extrémités, d'une série de trous de boulons 18 qui permettent d'assembler entre eux (par boulonnage) les divers éléments constitutifs, pour former l'unité A telle que représentée à la Fig. 14 et qui permettent également de boulonner ensemble des unités A juxtaposées côte-à-côte.

Il est à noter que les ailes des montants 53 viennent s'appliquer contre la face extérieure des « cadres inférieur et supérieur ».

Lorsque l'unité A est construite, comme montré à la Fig. 14, les extrémités des montants 53 débordent au-delà du bord inférieur du « cadre inférieur (éléments 49-et 50) et du bord supérieur du « cadre supérieur » (éléments 51 et 52). La partie débordante de ces montants 53 comporte au moins une rangée de trous 18. Les bords des parois inférieure 54 et supérieure 55 se trouvent dans le prolongement des faces extérieures des montants 53. Il est à noter que les extrémités des éléments constitutifs du « cadre inférieur » (éléments 49 et 50) ne se touchent pas. Ce « cadre inférieur est donc interrompu à chacun de ses coins. Il en va de même pour le « cadre supérieur ».

Des raidisseurs 56 sont soudés contre la face inférieure des parois inférieure 54 et supérieure 55. Ces raidisseurs 56 consistent de préférence en des profilés en U (ou en des profilés en C) dont le côté ouvert est disposé vers le bas.

L'unité A montrée à la Fig. 14 est donc réalisée avec des éléments métalliques très simples et peu coûteux. De plus, il n'est utilisé qu'un très petit nombre d'éléments différents. Ces éléments, montrés à la Fig. 15, comprennent en effet :
1. Les éléments 49, 50, 51 et 52 qui sont tous obtenus au départ d'un même type de profilé métallique en U. Pour former les grands et petits côtés des « cadres inférieur et supérieur ce profilé en U est simplement coupé à longueur et percé de trous de boulons 18. De plus, les éléments 49 et 50 sont percés de trous 17.
2. Les montants 53 qui sont tous identiques et qui sont obtenus par découpe d'un même type de profilé. Les montants 53 sont percés de trous 18. En fait, deux modes de fabrication peuvent être utilisés, puisqu'on peut partir soit d'un profilé métallique qui est une large cornière pourvue de rebords 11, soit d'une large cornière simple (sans rebords) et de deux petites cornières identiques qui sont soudées le long des bords des ailes de la large cornière de manière à former les rebords 11.
3. Les parois inférieure 54 et supérieure 55 qui sont obtenues par découpe de tôles. On part de tôles rectangulaires dont on coupe les quatre coins. Pour la paroi supérieure 55 on découpe en outre des ouvertures 6.
4. Les raidisseurs 56 qui sont tous obtenus par découpe d'un même profilé en U (ou éventuellement d'un profilé en C).

Les profilés qui forment les « cadres supérieur et inférieur », les montants 53 et les raidisseurs 56 peuvent tous être fabriqués par profilage à froid de plats ou de larges plats.

La partie inférieure de l'unité A est formée en assemblant par soudage des éléments 49, 50, 54 et 56. La partie supérieure de l'unité A est formée de manière analogue avec des éléments 51, 52, 55 et 56.

L'unité A est alors formée en assemblant par boulonnage la partie inférieure, la partie supérieure et les quatre montants 53. Il est généralement avantageux que cet assemblage par boulonnage ne soit-pas faft dans 1 usine qui fabrique les éléments préfabriqués, mais bien sur le chantier de construction (du bâtiment) ou à proximité de celui-ci. Les parties inférieure et supérieure et les montants 53 peuvent en effet être très facilement empilés de sorte que l'ensemble des éléments constitutifs de l'unité A occupe alors un faible volume.

La Fig. 16 illustre une manière très avantageuse d'empiler les pièces constitutives d'une unité A telle que montrée à la Fig. 14, en vue de leur stockage et de leur transport. La partie inférieure de l'unité A est renversée de manière à former un bac métallique plat dans lequel sont placés les quatre montants 53 ; on peut également mettre dans ledit bac une boîte de boulons et écrous et d'autres accessoires nécessaires pour la construction du bâtiment ; ce bac est alors fermé par la partie supérieure qui fait en quelque sorte office de couvercle. Du fait que les « cadres inférieur et supérieur » sont interrompus à leurs coins, les parties inférieure et supérieure peuvent être emboîtées l'une dans l'autre. Les éléments constitutifs de l'unité A ainsi empilés forment une sorte de container qui peut être aisément stocké ou transporté. La hauteur de ce container n'est que légèrement supérieure à la hauteur d'un « cadre » de sorte que, pour le transport par route, cinq ou six de ces containers peuvent être empilés sur un camion.

Pour que les parties inférieure et supérieure des unités A puissent s'emboîter, il n'est pas nécessaire que les « cadres supérieur et inférieur » soient interrompus aux quatre coins. Suivant une variante de réalisation, les « cadres supérieur et inférieur sont chacun interrompus à un seul de leurs coins. Suivant une autre variante de réalisation, le « cadre inférieur est complet, c'est-à-dire qu'il n'est interrompu à aucun de ses coins, tandis que le « cadre supérieur est interrompu à deux coins opposés.

Toutes les unités de construction suivant l'invention peuvent être réalisées de manière analogue à ce qui est montré aux Fig. 13 et 14 et pour la plupart de ces unités, les pièces constitutives peuvent être empilées de manière analogue à ce qui est montré à la Fig. 16.

La Fig. 17 montre les pièces préfabriquées dont l'assemblage par boulonnage permet de former une grande unité à base rectangulaire A duo ; la partie inférieure de cette unité A duo est formée de deux parties correspondant chacune à une partie inférieure d'une unité A (du type montré à la Fig. 14). Ces deux parties sont assemblées côte à côte par boulonnage. Cet assemblage par boulonnage fait intervenir deux éléments 57 qui présentent un profil en T. Chaque élément 57 est composé d'un plat d'acier rectangulaire 58 et d'un plat d'acier rectangulaire plus petit 59 soudé perpendiculairement au milieu du plat rectangulaire 58. Le plat rectangulaire 58 a une épaisseur qui est égale à l'épaisseur des ailes des montants 53 ; le plat rectangulaire 59 a une épaisseur qui est égale au double de l'épaisseur des ailes des montants 53.

Les plats 58 et 59 sont munis de trous de boulons 18 qui sont disposés de manière à correspondre avec les trous de boulons 18 des éléments 49 et 50. Lors de l'assemblage des divers éléments, le plat d'acier 59 (de l'élément 57) est interposé entre les éléments 50, tandis que le plat d'acier 58 vient s'appliquer contre la face extérieure des éléments 49. L'assemblage se fait au moyen d'une série de boulons et écrous.

La partie supérieure de l'unité A duo est formée de la même façon par l'assemblage par boulonnage de deux parties correspondant chacune à une partie supérieure d'une unité A (du type montré à la Fig. 14). Cet assemblage par boulonnage fait également intervenir deux éléments 57.

Les parties inférieure et supérieure de l'unité A duo sont réunies entre elles par quatre montants 53 d'une manière identique à ce qui se fait pour les unités A (du type montré à la Fig. 14).

La figure 18 est une vue de détail, à grande échelle, (avec arrachements), montrant le système d'assemblage des unités au point de rencontre de quatre unités A (du type montré à la Fig. 14), deux unités (Ar et As) étant superposées à deux autres unités (At et Au). Pour la bonne compréhension du dessin, chaque élément montré est désigné par son chiffre de référence (comme à la Fig. 14) suivi par la lettre de référence correspondant à l'unité à laquelle il appartient. Ainsi par exemple, la paroi inférieure de l'unité As sera appelée 54s et la paroi supérieure de l'unité Au sera appelée 55u.

Le montant 53s déborde au-dessous du bord inférieur des éléments 49s et 50s. Le montant 53u déborde au-dessus du bord supérieur des éléments 51 u et 52u. Les montants 53s et 53u sont assemblés entre eux par boulonnage, au moyen de couvre-joints 60. Les montants 53r et 53t sont assemblés entre eux de la même manière (ceci n'est pas visible sur la Fig. 18). Les montants 53r et 53s sont assemblés entre eux au moyen d'une série de boulons qui traversent les trous 18. Les montants 53t et 53u sont assemblés entre eux de la même manière.

Près de l'ouverture 19s, une nervure 61s est soudée ou vissée contre la surface supérieure de la paroi inférieure 54s. Les parois inférieures 54 de toutes les unités sont pourvues de telles nervures 61 à proximité de chaque ouverture 19.

On peut voir que les éléments 50r et 50s ne sont pas jointifs. En fait ils sont séparés d'une distance qui est égale au double de l'épaisseur des ailes des montants 53. La même chose est vraie pour les éléments 52t et 52u.

Par contre, les parois inférieures 54r et 54s sont jointives. Il en va de même pour les parois supérieures 55t et 55u.

Le long des bords des parois inférieures 54r et 54s, de petites nervures 62 sont fixées contre la face supérieure de ces parois. Ces petites nervures 62 consistent, par exemple, en de petites barres métalliques, ayant une section carrée de 1 cm de côté, soudées ou vissées sur les parois 54. Ces petites nervures 62 peuvent cependant également être faites de matière plastique polymère ; dans ce cas elles sont collées sur les parois 54.

La Fig. 19 montre, à titre d'exemple, le gros oeuvre (inachevé) d'un bâtiment suivant l'invention. Le niveau inférieur de ce bâtiment consiste en une galerie technique 63 dans laquelle sont installés des câbles et des canalisations 64 (eau, gaz, électricité, égouts, etc...) qui desservent le bâtiment et à laquelle sont raccordées des colonnes montantes et descendantes 65 installées dans les espaces vides entre les empilements successifs de paires d'unités de construction. Cette galerie technique 63 est formée d'une série d'unités C (dont une seule est visible sur le dessin) disposées à la suite l'une de l'autre et reposant directement sur une semelle de fondation 66 à laquelle elles sont fixées par des moyens connus en soi. Les unités C sont accolées et assemblées entre elles par paires (par leur grande face latérale) ; un écartement (par exemple de 30 cm) est ménagé entre les paires d'unités C successives. Des panneaux de tôle rapportés raccordent entre elles les unités C voisines non contiguës, complétant ainsi les parois de la galerie technique. Les panneaux 20 (voir Fig. 3) qui obturent partiellement les petites faces latérales des unités C empêchent les terres de pénétrer dans la galerie technique 63. Toutefois, comme il y a une ouverture entre les panneaux 20 et le cadre supérieur 2 des unités C, on peut avoir ainsi accès, par la galerie technique 63, vers l'espace situé entre le soi et les unités du rez-de-chaussée situées en façade (fixées en porte à faux contre les unités qui forment lesdits empilements).

Chaque paire d'unités C porte un empilement de sous-ensembles qui sont formés chacun en assemblant côte à côte deux unités A ou deux unités D. Les unités d'un même empilement reposent les unes sur les autres, mais un écartement est ménagé entre le bord supérieur du cadre supérieur de chaque unité et le bord inférieur du cadre inférieur de l'unité qui lui est superposée (comme le montrent les figures 12 et 18).

Contre les faces latérales libres des sous-ensembles desdits empilements sont attachés, en porte à faux, d'autres sous-ensembles formés également d'un assemblage de deux unités. La plupart de ces sous-ensembles sont formés par l'assemblage de deux unités A. Certains de ces sous-ensembles attachés en porte à faux sont cependant formés par l'assemblage d'une unité A et d'une unité B. Les unités B disposées à la verticale les unes des autres forment une cage d'escalier.

Il est à noter que dans ce bâtiment tous les sous-ensembles desdits empilements sont espa- . cés les uns par rapport aux autres. Les sous-ensembles fixés en porte à faux n'exercent les sollicitations de leur propre poids et de leur surcharge que sur les sous-ensembles empilés auxquels ils sont fixés. Ces sous-ensembles fixés en porte à faux sont espacés les uns par rapport aux autres. Les vides qui séparent les sous-ensembles fixés en porte à faux communiquent tous entre eux et également avec les vides ménagés entre les sous-ensembles des empilements, formant ainsi un vide continu, désigné par les lettres de référence VI.

Les Fig. 20 à 24 illustrent schématiquement quelques-unes des nombreuses possibilités d'assemblage d'unités à base rectangulaire (A, B, C, D et E) disposées suivant une maille orthogonale.

La Fig. 20 montre la structure d'un bâtiment dont le soubassement consiste en une semelle horizontale 67 et deux voiles verticaux en béton armé 68, qui servent de support à l'ensemble du bâtiment. Le niveau inférieur du bâtiment est constitué de séries d'unités formées chacune de trois unités assemblées bout à bout par leurs petites faces latérales ; chacune de ces séries de trois unités forme une structure « en pont dont seules les extrémités reposent sur les voiles 68. Les unités situées aux extrémités de chaque série sont désignées par le chiffre de référence 69. Entre deux unités 69 est disposée une unité 70 attachée aux deux précédentes par ses petites faces latérales. Chaque série composée de deux unités 69 et d'une unité 70 porte un empilement de séries de trois unités composées de deux unités 71 et d'.une unité 72 attachées entre elles de la même façon que les unités 69 et 70. Ces séries de trois unités sont superposées avec interposition de pièces d'espacement 46 et prennent appui les unes sur les autres uniquement du côté des petites faces libres des unités. Chaque série de trois unités forme une structure « en pont dont seules les extrémités reposent sur les extrémités de la série immédiatement en dessous et supportent les extrémités de la série qui est immédiatement au-dessus. La structure montrée à la Fig. 20 peut être prolongée aussi bien horizontalement que verticalement.

La semelle horizontale 67 et les voiles 68 forment en sous-sol une galerie qui peut notamment être utilisée comme garage pour véhicules, débarrassé de points d'appui intermédiaires.

En pensée, le bâtiment représenté à la Fig. 20 peut être décomposé en « tranches comprenant chacune trois unités de niveau inférieur disposées « en pont (deux unités 69 et une unité 70) et toutes les unités disposées au-dessus de ces trois unités. Suivant une forme d'exécution avantageuse, un espace est laissé entre lesdites « tranches ou entre certaines d'entre elles. Suivant une forme d'exécution particulière, lesdites « tranches sont boulonnées ensemble deux par deux, mais un espace est laissé entre les paires de « tranches » juxtaposées. Cette disposition crée ainsi entre les « tranches » successives ou du moins entre certaines d'entre elles des vides désignés par la référence VI. Ces vides VI communiquent avec les vides VI qui existent entre les unités disposées les unes au-dessus des autres. Ces vides VI offrent de nombreux avantages. Ils assurent notamment une excellente isolation phonique entre groupes d'unités voisines. Ils font également office de joints de dilatation et de tassement entre groupes d'unités voisines et ils permettent de rattraper ainsi des tolérances de fabrication de ces unités et des tolérances de montage de celles-ci. Il est également possible d'installer dans ces vides VI des canalisations verticales et horizontales de toute nature. Suivant une forme d'exécution avantageuse, les vides VI constituent des canaux pour une installation de conditionnement thermique par rayonnement qui est apte à assurer une température convenable à l'intérieur du bâtiment. Les gaines d'encoignure qui ont été décrites plus haut (en se référant à la Fig. 2) jouent un rôle important dans un tel système de conditionnement thermique. Ce système de conditionnement thermique consiste en effet à créer une circulation d'air à température appropriée, en circuit fermé, dans lesdites gaines d'encoignure et dans les vides VI qui séparent les parois d'unités ou de groupes d'unités. Pour permettre la création d'un tel circuit fermé, lesdits vides VI sont complètement isolés, au moyen de cloisons, de l'intérieur des unités et également de l'atmosphère extérieure. Lesdites cloisons comprennent des panneaux de façade et également des panneaux rapportés disposés aux endroits appropriés aux niveaux inférieur et supérieur du bâtiment. Lorsqu'il est ménagé des communications horizontales entre des unités espacées l'une de l'autre, les vides VI verticaux sont isolés de l'intérieur des unités par des gaines-raccords appropriées qui franchissent ces vides VI. Des ouvertures, ménagées dans lesdites gaines d'encoignure verticales continues mettent celles-ci en communication, aux divers étages du bâtiment, avec lesdits espaces vides VI. De l'air porté à une température convenable par un échangeur de chaleur (calorifère ou machine frigorifique) installé de préférence au niveau supérieur du bâtiment, est injecté dans lesdites gaines verticales continues (GV) d'où il s'échappe, par les ouvertures ménagées dans ces gaines verticales continues GV. et est ainsi distribué dans les vides VI aux divers niveaux du bâtiment. L'air contenu dans ces vides remonte jusqu'au niveau supérieur du bâtiment où sont installées des bouches de reprise d'air d'où cet air retourne vers ledit échangeur de chaleur en passant par un ventilateur qui assure la circulation de l'air.

La Fig. 21 montre un bâtiment dont le niveau inférieur comporte deux galeries techniques dans lesquelles sont installés des câbles et des canalisations qui desservent le bâtiment. Chacune de ces galeries techniques consiste en une série d'unités C disposées à la suite l'une de l'autre et reposant directement sur les fondations. Chaque unité C porte un empilement d'unités rectangulaires 73 reposant les unes sur les autres avec interposition de pièces d'espacement 46. Entre ces séries d'unités 73 sont disposées des unités 74 attachées par leurs petites faces latérales contre les petites faces latérales des unités 73 ; ces unités 74 sont ainsi disposées « en pont entre des paires d'unités 73. Contre les unités 73 sont accrochées, en porte à faux, des unités 75. Ces unités 75 sont attachées par une de leurs petites faces latérales contre une petite face latérale d'une unité 73. Les unités 74 et 75 ne reposent pas directement sur le sol et elles ne reposent pas les unes sur les autres. Les unités C et les unités 73 empilées au-dessus de ces unités C sont ainsi seules à supporter et transmettre aux fondations du bâtiment les charges et surcharges de l'ensemble du gros oeuvre ainsi réalisé, les unités accrochées en porte à faux (75) ou « en pont » (74) n'exerçant les sollicitations de leur propre poids et de leurs surcharges que sur les unités 73 auxquelles elles sont fixées.

Les panneaux 20 qui obturent partiellement les petites faces latérales des unités C empêchent les terres d'entrer dans la galerie technique. Toutefois, comme il y a une ouverture entre ces panneaux 20 et le cadre supérieur 2 des unités C, on peut ainsi avoir accès, par la galerie technique, vers l'espace situé entre le sol et les unités 74 et 75 du rez-de-chaussée.

Tout comme le bâtiment représenté à la Fig. 20, le bâtiment représenté à la Fig. 21 est subdivisé en « tranches séparées les unes des autres par des vides VI qui communiquent avec les vides VI qui existent entre les unités superposées. Ces vides VI offrent les avantages qui ont été décrits précédemment.

La figure 22 montre un bâtiment qui comporte des séries d'unités rectangulaires 76 juxtaposées et superposées les unes sur les autres (avec interposition de pièces d'espacement 46 selon la figure 12, en formant des « tranches » parallèles. En général, chacune de ces séries d'unités est composée de deux de ces « tranches » séparées par un vide 78a vertical. La série d'unités située en bout de bâtiment ne comprend qu'une seule « tranche ». Chacune des séries d'unités forme une sorte d'épais mur porteur creux servant d'appui à des planchers 77. Ces planchers 77 sont en fait des planchers doubles consistant en deux parois horizontales parallèles séparées par un espace vide 78b. La combinaison des vides 78a et 78b offre la possibilité de créer un système de conditionnement thermique analogue à celui décrit plus haut.

La Fig. 23 montre un bâtiment qui comporte deux séries d'unités rectangulaires 79 ; chacune de ces séries forme une sorte d'épais mur porteur creux servant d'appui à des poutres 80 pouvant porter une toiture ou une plateforme. Un bâtiment du type représenté à la Fig. 23 peut servir notamment comme hangar, comme salle de sports, etc. Ces « murs creux » offrent l'avantage que l'on peut y faire circuler horizontalement et verticalement des personnes et des choses et que l'on peut y installer des canalisations verticales et horizontales.

Les bâtiments représentés aux Figs 20, 21, 22 et 23 sont tous constitués d'unités à base rectangulaire. La plupart des unités utilisées dans la construction de ces bâtiments sont des unités A. Toutefois, aux endroits où on désire installer un escalier à vis, certaines de ces unités A sont remplacées par des unités E ou des unités D. De plus, certaines séries d'unités disposées à la verticale les unes des autres peuvent consister en des unités B de manière à former ainsi une cage d'escalier ou une cage d'ascenseur ou de monte-charge.

La Fig. 24 est une vue en perspective d'un bâtiment réalisé par l'assemblage d'unités à base rectangulaire 81 (choisies parmi les unités A, B, C, D et E), de grandes unités à base triangulaire 82 (choisies parmi les unités, J, K, L et M), de petites unités à base triangulaire 83 (choisies parmi les unités N et P) et d'unités à base trapézoïdale 84 (choisies parmi les unités Q et R). Tout comme dans les bâtiments précédents, certaines de ces unités sont empilées les unes sur les autres avec interposition de pièces d'espacement 46 (voir figure 12) en créant ainsi un espace vide VI horizontal.

Les Fig. 25 à 27 sont des vues schématiques en plan de quelques types de bâtiments réalisables au moyen des unités suivant l'invention.

La Fig. 25 représente un bâtiment réalisé uniquement au moyen d'unités à base rectangulaire 81 disposées suivant une maille orthogonale ; cette vue schématique en plan correspond, par exemple, au bâtiment représenté à la Fig. 20.

La Fig. 26, qui représente un autre type de bâtiment réalisé au moyen d'unités à base rectangulaire 81, montre la possibilité d'avoir un décalage dans la trame horizontale du plan. De tels décalages, éventuellement combinés avec des décalages verticaux qu'il est facile de réaliser entre des empilements d'unités à l'endroit où ils sont séparés par des vides VI verticaux, donnent la possibilité d'adapter les bâtiments aux tracés des voiries et aux courbes de niveau des terrains.

La Fig. 27 est une vue schématique en plan d'un complexe architectural. On peut remarquer que la construction de ce complexe fait intervenir des unités à base rectangulaire 81 (choisies parmi les unités A, B, C, D et E), de grandes unités à base triangulaire 82 (choisies parmi les unités J, K, L et M), de petites unités à base triangulaire 83 (choisies parmi les unités N et P) et des unités à base trapézoïdale 84 (choisies parmi les unités Q et R). Certaines des unités constitutives de ce bâtiment peuvent être disposées soit en porte à faux, soit « en pont •. Certains groupes d'unités de construction entourent des espaces vides créant ainsi des puits de lumière 85.

Le gros oeuvre des bâtiments réalisé au moyen des unités de l'invention est complété par une enveloppe constituée de façades et de toitures.

Les façades sont évidemment parallèles aux parois verticales des unités qui se trouvent à la périphérie du bâtiment. Elles ferment l'ensemble, ménageant ou non, suivant les besoins et aux endroits appropriés, entre elles et les cellules de la périphérie du bâtiment, un espace vide qui communique avec les espaces qui existent entre les unités superposées et éventuellement aussi avec les espaces vides entre des « tranches du bâtiment. Ces façades peuvent être réalisées en des matériaux légers et sont, dans ce cas, accrochées par des moyens connus en soi aux unités qui se trouvent à la périphérie du bâtiment, en tirant parti des nombreux orifices pour boulons que comportent les parois verticales de toutes les unités.

Ces façades légères peuvent éventuellement être réalisées de manière artisanale au moyen de matériaux très courants mais elles peuvent aussi consister en des murs-rideaux modernes.

Des balcons, terrasses ou coursives de circulation peuvent être accrochés aux unités qui se trouvent à la périphérie du bâtiment, et ce, au moyen d'éléments d'accrochage qui traversent les façades.

Les façades peuvent cependant également être réalisées en matériaux lourds, en maçonnerie par exemple. Dans ce cas, elles doivent être construites contre ou à proximité des unités périphériques et doivent être assises sur des fondations qui leur sont propres.

Une ou plusieurs toitures sont portées par des unités de niveau supérieur ; lorsque le bâtiment comporte des unités disposées en porte à faux ou « en pont •, il est généralement préférable que les toitures ne prennent pas appui sur celles-ci, mais seulement sur les empilements d'unités qui reposent les unes sur les autres. Ces toitures peuvent avoir les formes les plus diverses et peuvent être réalisées en des matériaux très divers suivant les régions, les climats et la forme des bâtiments.

Les eaux pluviales peuvent être rejetées directement vers l'extérieur ou être conduites vers des canalisations verticales qui trouveront avantageusement leur place dans les vides VI ou dans les gaines d'encoignure.

Les Figs. 28 et 29 illustrent de manière schématique la circulation de l'air pulsé dans une installation de conditionnement thermique d'un bâtiment du type montré à la Fig. 19. L'air, porté à une température convenable par un échangeur de chaleur 86 (calorifère ou machine frigorifique) passe par des conduits de départ CD et descend dans les gaines verticales continues GV. L'air véhiculé par les gaines GV s'échappe par des trous 87 ménagés dans les fourreaux qui raccordent entre elles les gaines d'encoignure des unités de construction ; cet air est ainsi distribué dans le vide VI à tous les niveaux du bâtiment. L'air contenu dans l'espace vide VI monte ainsi jusqu'au niveau supérieur du bâtiment où sont installées des bouches de reprise d'air (non représentées) branchées sur des tôles qui, au niveau supérieur du bâtiment, clôturent les espaces entre les unités voisines. (L'air qui remonte dans le vide VI est figuré à la Fig. 28 par des traits interrompus et à la Fig. 29 par des lignes ondulées). Toutes ces bouches de reprise d'air sont raccordées à un ou plusieurs conduits d'arrivée CA. L'air véhiculé par le ou les conduits d'arrivée CA retourne vers l'échangeur de chaleur 86, en passant par un ventilateur (non représenté) qui assure la circulation de l'air.

Il est évidemment essentiel que le vide VI soit complètement isolé (au moyen de cloisons) de l'intérieur des unités et également de l'atmosphère extérieure. Au niveau supérieur du bâtiment, les tôles sur lesquelles sont branchées les bouches de reprise d'air, forment le cloisonnement entre le vide VI et l'espace compris entre la toiture T et les unités de l'étage supérieur.

Si on le désire, on peut également faire participer l'espace sous toiture au réseau de circulation d'air de l'installation de conditionnement thermique. Cela peut être réalisé notamment en branchant à des endroits appropriés, des bouches de sortie d'air (calibrées) sur les conduits de départ CD et des bouches de reprise d'air sur les conduits d'arrivée CA. De cette manière, une partie de l'air passant par l'échangeur de chaleur 86 circule dans l'espace entre la toiture T et les unités de l'étage supérieur, portant ainsi les plafonds de ces unités à une température convenable.

Des panneaux thermiquement isolants, formant une cloison horizontale continue 88 au-dessous du rez-de-chaussée du bâtiment, sont fixés aux rebords 9 (fig. 2-5) des unités de construction qui forment le rez-de-chaussée, au moyen d'attaches métalliques qui ménagent un espacement (par exemple d'une dizaine de centimètres) entre ces rebords 9 et la cloison 88. De cette manière, l'air qui est injecté sous les planchers des unités de construction du rez-de-chaussée, peut passer par-dessous ces rebords 9 et remonter dans le vide VI.

Dans la forme d'exécution illustrée aux Fig. 28 et 29, il n'y a pas de gaines d'encoignure du côté des façades F. Les ouvertures 19 (des parois supérieure 4 et inférieure 5 des unités de construction A) qui se trouvent près des façades F, sont obturées au moyen de panneaux rapportés 89.

Il importe cependant de noter que cette forme d'exécution n'est donnée qu'à titre d'exemple.

Il est à remarquer que les caractéristiques mêmes de l'invention favorisent la standardisation et la préfabrication de tous les composants complémentaires intervenant dans la construction des bâtiments réalisés au moyen ,des unités suivant l'invention (toitures, façades, cloisons, équipements techniques etc...).

Il est à remarquer encore que la mise en oeuvre, le plus généralement par montage simple, de tous ces composants complémentaires, est particulièrement facilitée par les caractéristiques résultant de l'invention parmi lesquelles la judicieuse disposition des vides VI et des gaines d'encoignure joue un rôle important.

C'est l'ensemble de tous ces facteurs, conjugués avec la simplicité et l'économie des unités de construction elles-mêmes, qui engendre les avantages économiques qui résultent de l'invention.

Il est à remarquer encore que des unités de construction peuvent être équipées, au sol, d'éléments de façade, de cloisons, de canalisations diverses et d'appareils, avant d'être mises en place au moyen de grues, pour former des bâtiments. Ce travail peut être exécuté à la chaîne dans des chantiers forains.

Bien entendu, l'invention n'est pas limitée aux formes d'exécution qui ont été décrites et représentées à titre d'exemples, et de nombreuses modifications peuvent y être apportées sans sortir du cadre de l'invention, l'étendue de la protection étant déterminée par la teneur des revendications.

## Revendications

1. Unité de construction pour la réalisation de bâtiments, formée d'une partie inférieure et d'une partie supérieure comportant chacune au moins un cadre (1 et 2) et une paroi horizontale (4 et 5), les cadres inférieur (1) et supérieur (2) étant reliés entre eux au moyen de montants (3) ayant une section en forme de V, de manière à constituer une structure métallique affectant la forme d'un prisme droit, caractérisée en ce que :
- le cadre inférieur (1) est formé de larges plats disposés suivant les faces latérales dudit prisme de manière telle que le bord inférieur de ce cadre inférieur (1) figure les côtés de la base inférieure dudit prisme,
- le cadre supérieur (2) est formé de larges plats disposés suivant les faces latérales dudit prisme de manière telle que le bord supérieur de ce cadre supérieur (2) figure les côtés de la base supérieure dudit prisme,
- chaque montant (3) est disposé de sorte que son arête forme une arête verticale dudit prisme et que ses ailes, formées de larges plats, soient disposées suivant les faces latérales dudit prisme,
- la paroi horizontale inférieure (5) consiste en une tôle raccordée au bord supérieur du cadre inférieur (1) ou à proximité de celui-ci, la paroi inférieure (5) étant autoporteuse de sorte qu'elle forme avec le cadre inférieur (1) un caisson vide, ouvert vers le bas,
- la paroi horizontale supérieure (4) consiste en une tôle raccordée au bord supérieur du cadre supérieur (2) en figurant ainsi la base supérieure dudit prisme, la paroi supérieure (4) étant autoporteuse de sorte qu'elle forme avec le cadre supérieur (2) un caisson vide, ouvert vers le bas.

2. Unité de construction suivant la revendication 1, caractérisée en ce que la partie inférieure du cadre inférieur (1), la partie inférieure du cadre supérieur (2) et les bords verticaux des ailes des montants (3) sont pourvus de rebords à angle droit (9, 10, 11) dirigés vers l'intérieur de l'unité de construction.

3. Unité de construction suivant l'une quelconque des revendications précédentes, caractérisée en ce que la partie supérieure du cadre inférieur (1) et la partie supérieure du cadre supérieur (2) sont pourvues de rebords à angle droit (26, 27) dirigés vers l'intérieur de ces cadres.

4. Unité de construction suivant l'une quelconque des revendications précédentes, caractérisée en ce que ladite paroi horizontale inférieure (5) est raccordée audit cadre inférieur (1) à un niveau qui est décalé vers le bas par rapport au bord supérieur de ce cadre, de sorte que la partie supérieure du cadre inférieur (1) forme le long des bords de la paroi inférieure (5) un rebord dirigé vers le haut.

5. Unité de construction suivant l'une quelconque des revendications 1 à 3, caractérisée en ce que ladite paroi horizontale inférieure (5) est raccordée au bord supérieur du cadre inférieur (1) et est pourvue à sa face supérieure d'un rebord qui suit le pourtour de cette paroi inférieure (5).

6. Unité de construction suivant l'une quelconque des revendications précédentes, caractérisée en ce que, sous le niveau de la paroi horizontale inférieure (5), ledit cadre inférieur (1) est pourvu d'une ou plusieurs ouvertures (17) permettant le passage de canalisations et/ou câbles.

7. Unité de construction suivant l'une quelconque des revendications précédentes, caractérisée en ce que la paroi horizontale inférieure (5) et/ou la paroi horizontale supérieure (4) comportent des ouvertures (19) à proximité des arêtes verticales de l'unité de construction.

8. Unité de construction suivant l'une quelconque des revendications précédentes, caractérisée en ce que la paroi horizontale inférieure (5) et/ou la paroi horizontale supérieure (4) comportent une ou plusieurs ouvertures (6) d'une dimension permettant le passage d'un homme, ces ouvertures pouvant être obturées par des panneaux rapportés amovibles.

9. Unité de construction suivant l'une quelconque des revendications précédentes, caractérisée en ce que la paroi horizontale inférieure (5) et/ou la paroi horizontale supérieure (4) comportent une ouverture circulaire permettant l'installation d'un escalier à vis pour le passage à une autre unité de construction placée au-dessus et/ou au-dessous de la première.

10. Unité de construction suivant l'une quelconque des revendications précédentes, caractérisée en ce que la paroi horizontale inférieure (5) et/ou la paroi horizontale supérieure (4) comportent une découpure semi-circulaire dont le centre est situé sur une arête horizontale dudit prisme, les larges plats qui forment ledit cadre inférieur (1) et/ou ledit cadre supérieur (2) étant façonnés de manière à suivre le bord de la paroi horizontale découpée à laquelle ils sont raccordés, la disposition et le diamètre de ladite découpure étant tels que, lorsque deux unités de construction comportant de telles découpures sont assemblées côte à côte, les découpures semi-circulaires se complètent pour former une ouverture circulaire permettant l'installation d'un escalier à vis pour le passage à d'autres unités de construction superposées aux premières.

11. Unité de construction suivant l'une quelconque des revendications précédentes, caractérisée en ce que les éléments qui la constitue comportent des raidisseurs (12 à 16) consistant en des nervures métalliques fixées, par des moyens connus en soi, contre les tôles et/ou larges plats des différents éléments, les raidisseurs (12, 13) de la paroi horizontale inférieure (5) étant fixés contre la face inférieure de celle-ci, tous les raidisseurs (12 à 16) que comporte l'unité de construction étant disposés de sorte qu'ils ne débordent pas au-delà des faces latérales du prisme figuré par cette unité de construction.

12. Unité de construction suivant l'une quelconque des revendications précédentes, caractérisée en ce que ledit cadre inférieur (1) est interrompu à un ou plusieurs de ses coins.

13. Unité de construction suivant l'une quelconque des revendications précédentes, caractérisée en ce que ledit cadre supérieur (2) est interrompu à un ou plusieurs de ses coins.

14. Unité de construction suivant l'une quelconque des revendications précédentes, caractérisée en ce qu'elle affecte la forme d'un prisme droit ayant une hauteur standard, commune à toutes les unités de construction utilisées pour la construction d'un même bâtiment, et dont au moins deux côtés de la base ont une longueur qui est égale à une longueur de référence commune à toutes les unités de construction utilisées, ou à un multiple de cette longueur de référence.

15. Unité de construction suivant l'une quelconque des revendications précédentes, caractérisée en ce qu'elle est réalisée par l'assemblage sur chantier, par des moyens connus en soi, d'éléments préfabriqués en usine, comprenant :
1. une partie inférieure comprenant ledit cadre inférieur (1) muni d'une paroi inférieure (5),
2. une partie supérieure comprenant ledit cadre supérieur (2) muni d'une paroi supérieure (4),
3. les montants (3) de l'unité de construction.

16. Unité de construction suivant l'une quelconque des revendications précédentes, caractérisée en ce qu'elle affecte la forme d'un prisme droit à base rectangulaire et est réalisée par l'assemblage sur chantier, par des moyens connus en soi, d'éléments préfabriqués en usine, comprenant :
1. une partie inférieure réalisée elle-même par l'assemblage côte à côte, sur chantier, de deux cadres inférieurs (1) rectangulaires identiques et comportant chacun une paroi inférieure (5),
2. une partie supérieure, réalisée elle-même par l'assemblage côte à côte, sur chantier, de deux cadres supérieurs (2) rectangulaires identiques et comportant chacun une paroi supérieure (4),
3. quatre montants (3).

17. Bâtiment dont le gros oeuvre est formé, au moins en partie, par l'assemblage par boulonnage d'unités de construction superposées et/ou juxtaposées, conformes à l'une quelconque des revendications précédentes.

18. Bâtiment suivant la revendication 17, caractérisé en ce qu'une ou plusieurs desdites unités de construction ne prennent pas appui par leur face inférieure et sont fixées uniquement par une ou plusieurs de leurs faces latérales contre une ou plusieurs faces latérales d'unités de construction juxtaposées reposant, elles, sur un appui horizontal.

19. Bâtiment suivant la revendication 18, caractérisé en ce qu'il comporte un empilement ou plusieurs empilements écartés l'un de l'autre, formés d'unités de construction reposant les unes sur les autres, chaque niveau de chaque empilement étant constitué d'une ou plusieurs unités de construction juxtaposées et assemblées entre elles, des pièces d'espacement ménageant un écartement entre le bord supérieur du cadre supérieur (2) de chaque unité de construction de chaque empilement et le bord inférieur du cadre inférieur (1) de l'unité de construction qui lui est superposée, les unités de construction qui ne prennent pas appui par leur face inférieure étant fixées par une ou plusieurs de leurs faces latérales contre une ou plusieurs des faces latérales libres des unités de construction juxtaposées qui forment lesdits empilements.

20. Bâtiment suivant la revendication 19, caractérisé en ce que lesdites pièces d'espacement sont constituées par les extrémités des montants (3) des unités de construction qui se prolongent au-delà du bord inférieur dudit cadre inférieur (1) et/ou au-delà du bord supérieur dudit cadre supérieur (2) qui délimitent chacun une base du prisme.

21. Bâtiment suivant l'une quelconque des revendications 17 à 20, caractérisé en ce que les unités de construction, ou du moins certaines d'entre elles, sont équipées de gaines verticales installées dans les encoignures des unités et sur toute la hauteur de celles-ci, lesdites parois horizontales inférieures (5) et/ou supérieures (4) comportant des ouvertures (19) aux endroits où lesdites gaines d'encoignure aboutissent sur de telles parois horizontales, les gaines d'encoignure d'une unité de construction étant raccordées, au moyen de fourreaux de forme appropriée, avec les gaines d'encoignure oorrespon- dantes des unités de construction situées au-dessus et/ou en dessous, les gaines d'encoignure reliées entre elles formant ainsi des gaines verticales continues (GV).

22. Bâtiment suivant la revendication 21, caractérisé en ce que lesdites gaines verticales continues (GV), ou certaines d'entre elles, sont utilisées comme gaines techniques contenant des canalisations et/ou- des câbles.

23. Bâtiment suivant l'une quelconque des revendications 21 et 22, caractérisé en ce que lesdites gaines verticales continues (GV), ou certaines d'entre elles, sont utilisées comme conduits de fumée pour des foyers domestiques.

24. Bâtiment suivant l'une quelconque des revendications 21 à 23, caractérisé en ce que lesdites gaines verticales continues (GV), ou certaines d'entre elles, sont utilisées pour véhiculer de l'air pour la ventilation ou le conditionnement d'air des locaux.

25. Bâtiment suivant l'une quelconque des revendications 21 à 24, caractérisé en ce que lesdites gaines verticales continues (GV), ou certaines d'entre elles, font partie d'une installation de conditionnement thermique par rayonnement qui est apte à assurer une température convenable à l'intérieur du bâtiment, en créant une circulation d'air à température appropriée, en circuit fermé, dans lesdites gaines verticales continues (GV) et dans les espaces vides (VI) qui séparent les parois d'unités de construction ou du groupe d'unités de construction, lesdits espaces vides (VI) étant complètement isolés, au moyen de cloisons, de l'intérieur des unités de construction et également de l'atmosphère extérieure, des ouvertures ménagées dans lesdites gaines verticales continues (GV) mettant celles-ci en communication, aux divers niveaux du bâtiment, avec lesdits espaces vides (VI), des gaines verticales continues (GV) qui débouchent au niveau supérieur du bâtiment étant raccordées à un ou plusieurs conduits de départ (CD), plusieurs bouches de reprise d'air, en communication avec les espaces vides (VI) entre les unités de construction, étant installées au niveau supérieur du bâtiment, toutes ces bouches de reprise d'air étant raccordées à un ou plusieurs conduits d'arrivée (CA), un ventilateur, branché entre les conduits d'arrivée (CA) et les conduits de départ (CD), assurant la circulation d'air en circuit fermé, l'air étant injecté dans les gaines verticales continues (GV), circulant dans les espaces vides (VI) entre les unités de construction et ressortant de ces espaces vides (VI) par lesdites bouches de reprise d'air, l'échangeur de chaleur d'un calorifère ou d'une machine frigorifique (86) étant intercalé dans le circuit, en amont ou en aval dudit ventilateur.

26. Bâtiment suivant l'une quelconque des revendications 17 à 25, caractérisé en ce que le niveau inférieur du bâtiment comporte une ou plusieurs galeries techniques (63) dans lesquelles sont installés des câbles et canalisations (64) qui desservent le bâtiment et auxquelles se raccordent des colonnes montantes et descendantes (65) qui desservent les divers niveaux du bâtiment, chaque galerie technique (63) consistant en une série d'unités de construction (C) disposées à la suite l'une de l'autre et reposant directement sur les fondations (66).

## Claims

1. A building unit for constructing buildings, formed of a lower part and an upper part each comprising at least one frame (1 and 2) and one horizontal wall (4 and 5), the lower frame (1) and the upper frame (2) being joined by means of uprights (3) having a V-shaped cross-section, in such a manner that they form a metallic structure having the shape of a right prism, characterised in that :
- the lower frame (1) is formed of wide flat bars disposed along the lateral faces of said prism in such a manner that the bottom edge of said lower frame (1) forms the side edges of the bottom base of the said prism,
- the upper frame (2) is formed of wide flat bars disposed along the lateral faces of said prism in such a manner that the top edge of said upper frame (2) forms the side edges of the top base of the said prism,
- each upright (3) is disposed in such a manner that its vertex forms a vertical edge of the said prism and that its flanges, formed of wide flat bars, are disposed along the side faces of the said prism,
- the bottom horizontal wall (5) consists of a metal sheet attached to the top edge of the lower frame (1) or near said edge, the bottom wall (5) being self-supporting in such a manner that it forms together with the lower frame (1) an empty box open at the bottom,
- the top horizontal wall (4) consists of a metal sheet attached to the top edge of the upper frame (2) and thus forming the top base of the said prism, the top wall (4) being self-supporting in such a manner that it forms together with the upper frame (2) an empty box open at the bottom.

2. A building unit according to claim 1, characterised in that the bottom part of the lower frame (1), the bottom part of the upper frame (2) and the vertical edges of the flanges of the uprights (3) are provided with projecting edges (9, 10, 11) directed at right angles towards the interior of the building unit.

3. A building unit according to any of the preceding claims, characterised in that the top part of the lower frame (1) and the top part of the upper frame (2) are provided with projecting edges (26, 27) directed at right angles towards the interior of the building unit.

4. A building unit according to any of the preceding claims, characterised in that the said bottom horizontal wall (5) is attached to the said lower frame (1) at a level which is offset downwards in relation to the top edge of the said frame, in such a manner that the top portion of the lower frame (1) forms an upwardly directed projecting edge along the edges of the bottom wall (5).

5. A building unit according to any of claims 1 to 3, characterised in that the said bottom horizontal wall (5) is attached to the top edge of the lower.frame (1) and is provided on its upper face with an upwardly directed projecting edge along the edges of the said top wait (4).

6. A building unit according to any of the preceding claims, characterised in that under the level of the bottom horizontal wall (5) the said lower frame (1) is provided with one or more openings (17) permitting the passage of pipes and/or cables.

7. A building unit according to any of the preceding claims, characterised in that the bottom horizontal wall (5) and/or the top horizontal wall (4) has or have openings (19) near the vertical edges of the building unit.

8. A building unit according to any of the preceding claims, characterised in that the bottom horizontal wall (5) and/or the top horizontal wall (4) has or have one or more openings (6) of a size permitting the passage of a man, which openings can be closed by removable attached panels.

9. A building unit according to any of the preceding claims, characterised in that the bottom horizontal wall (5) and/or the top horizontal wall (4) has or have a circular opening permitting the installation of a spiral staircase for the passage towards another building unit located above and/or below the first building unit.

10. A building unit according to any of the preceding claims, characterised in that the bottom horizontal wall (5) and/or top horizontal wall (4) has or have a semicircular cut-out whose center is situated on a horizontal edge of the said prism, the large flat bars which form the said lower frame (1) and/or the said upper frame (2) being so shaped as to follow the edge of the cut-out horizontal wall to which they are attached, the arrangement and diameter of the said cut-out being such that, when two building units provided with such cut-outs are connected side by side in suitable manner, the semicircular cut-outs complement one another to form a circular opening permitting the installation of a spiral staircase for the passage towards other building units superposed upon the first building units.

11. A building unit according to any of the preceding claims, characterised in that the elements which make it comprise stiffeners (12 to 16) consisting of metal ribs fixed by means known per se against the metal sheets and/or wide flat bars of the various elements, the stiffeners (12, 13) of the bottom horizontal wall (5) being fixed against the bottom face of the latter, and all the stiffeners provided on the building unit being disposed in such a manner that they do not project beyond the side faces of the prism formed by the said building unit.

12. A building unit according to any of the preceding claims, characterised in that the said lower frame (1) is interrupted at one or more of its corners.

13. A building unit according to any or the preceding claims, characterised in that the said upper frame (2) is interrupted at one or more of its corners.

14. A building unit according to any of the preceding claims, characterised in that it has the shape of a right prism having a standard height common to all the building units used for the construction of one and the same building, in which prism at least two sides of the base have a length which is equal to a reference length common to all the building units used, or to a multiple of this reference length.

15. A building unit according to any of the preceding claims, characterised in that it is produced by joining together on the construction site, by means known per se, factory-prefabricated elements, comprising :
1. a bottom part comprising the said lower frame (1) provided with a bottom wall (5),
2. a top part comprising the said upper frame (2) provided with a top wall (4),
3. the uprights (3) of the building unit.

16. A building unit according to any of the preceding claims, characterised in that it has the shape of a right prism having a rectangular base and is produced by joining together on the construction site, by means known per se, factory-prefabricated elements comprising :
1. a bottom part which is itself produced by joining together side by side, on the site, two identical rectangular lower frames (1) each comprising a bottom wall (5),
2. a top part which is itself produced by joining together side by side, on the site, two identical rectangular top frames (2) each comprising a top wall (4),
3. four uprights (3).

17. A building of which the fabric is at least partly formed by bolting together superposed and/or juxtaposed building units according to any of the preceding claims.

18. A building according to claim 17, characterised in that one or more of the said building units is or are not supported by their bottom face and are fixed solely by one or more of their side faces against one or more side faces of juxtaposed building elements which rest on a horizontal support.

19. A building according to claim 18, characterised in that it comprises a stack or a plurality of stacks spaced apart from one another and formed of building units resting one on the other, each level of each stack being composed of one or more building units juxtaposed side by side and joined together, while spacers form a space between the top edge of the upper frame (2) of each building unit of each stack and the bottom edge of the lower frame (1) of the building unit superposed on it, and building units which are not supported by their bottom face being fixed by one or more of their side faces against one or more of the free side faces of the building units which form the said stacks.

20. A building according to claim 19, characterised in that the said spacers are formed by the ends of the uprights (3) of the building units, which extend beyond the bottom edge of the said lower frame (1) and/or beyond the top edge of the said upper frame (2), which each delimit a base of the prism.

21. A building according to any of claims 17 to 20, characterised in that the building units, or at least some of them, are equipped with vertical casings installed in the corners of the units, over the entire height of the latter, the said bottom horizontal walls (5) and/or top horizontal walls (4) being provided with openings (19) at the points where the said corner casing lead onto these horizontal walls, the corner casings of a building unit being connected by means of suitably shaped ducts to the corresponding corner casings of building units situated above and/or below, while the corner casings connected together form continuous vertical casings (GV).

22. A building according to claim 21, characterised in that the said continuous vertical casings (GV), or some of them, are used as technical casings containing pipes and/or cables.

23. A building according to any of claims 21 or 22, characterised in that the said continuous vertical casings (GV), or some of them, are used as smoke ducts for domestic hearths.

24. A building according to any of claims 21 to 23, characterised in that the said continuous vertical casings (GV), or some of them, are used for carrying air for the ventilation or air conditioning of the rooms.

25. A building according to any of claims 21 to 24, characterised in that the said continuous vertical casings (GV), or some of them, form part of a radiation type thermal conditioning installation which is adapted to provide a suitable temperature inside the building by creating a circulation of air at an appropriate temperature, in a closed circuit, in the said continuous vertical casings (GV) and in the empty spaces (VI) which separate the walls of building units, or of the group of building units, the said empty spaces (VI) being completely isolated by means of partitions from the interior of the building units and also from the outside atmosphere, openings provided in the said continuous vertical casings (GV) bringing the latter into communication at the different levels of the building with the said empty spaces (VI), while continuous vertical casings which terminate at the top level of the building are connected to one or more outlet conduits (CD), and a plurality of air return outlets in communication with the empty spaces (VI) between the building units are installed at the top level of the building, all of which air return outlets are connected to one or more supply conduits (CA), a fan connected between the supply conduits (CA) and the outlet conduits (CD) bringing about a circulation of air in a closed circuit, the air being injected into the continuous vertical casings (GV), circulating in the empty spaces (VI) between the building units, and passing out of the empty spaces (VI) through the aforesaid air return outlets, and the heat exchanger of a heater or refrigerating machine (86) being inserted in the circuit upstream or downstream of the said fan.

26. A building according to any of claims 17 to 25, characterised in that the bottom level of the building comprises one or more technical tunnels (63) in which are installed cables and pipes (64) serving the building and to which are connected riser pipes and down pipes (65) serving the various levels of the building, each technical tunnel (63) consisting of a series of building units (C) disposed one following the other and resting directly on the foundations (66).

## Patentansprüche

1. Baueinheit für die Errichtung von Gebäuden, mit einem unteren Teil und einem oberen Teil, die je mindestens einen Rahmen (1 und 2) und eine horizontale Wandung (4 und 5) umfassen, wobei der untere Rahmen (1) und der obere Rahmen (2) miteinander durch Ständer (3), die einen V-vörmi- ^{g}en Querschnitt aufweisen, verbunden sind, so dass diese Baueinheit eine metallische Struktur bildet, welche die Form eines geraden Prismas aufweist, dadurch gekennzeichnet, dass :
- der untere Rahmen (1) aus breiten Metallbändern besteht, die in der Ebene der Seitenflächen des Prismas liegen, so dass der untere Rand dieses unteren Rahmens (1) die Kanten der unteren Basis des Prismas bildet,
- der obere Rahmen (2) aus breiten Metallbändern besteht, die in der Ebene der Seitenflächen des Prismas liegen, so dass der obere Rand dieses oberen Rahmens (2) die Kanten der oberen Basis des Prismas bildet,
- jeder Ständer (3) so angeordnet ist, dass seine Kante eine Kante eine Kante des Prismas bildet und seine aus breiten Metallbändern gebildeten Schenkel in der Ebene der Seitenfläche des Prismas liegen,
- die untere horizontale Wandung (5) aus einem am oberen Rand oder in der Nähe desselben mit dem unteren Rahmen (1) verbundenen Blech besteht, wobei die untere Wandung (5) selbsttragend ist, so dass sie zusammen mit dem unteren Rahmen (1) einen nach unten offenen leeren Kasten bildet,
- die obere horizontale Wandung (4) aus einem am oberen Rand mit dem oberen Rahmen (2) verbundenen Blech besteht, wobei diese obere Wandung (4) die obere Basis des Prismas bildet, selbsttragend ist und zusammen mit dem oberen Rahmen (2) einen nach unten offenen leeren Kasten bildet.

2. Baueinheit nach Anspruch 1, dadurch gekennzeichnet, dass die untere Randpartie des unteren Rahmens (1), die untere Randpartie des oberen Rahmens (2) und die vertikalen Ränder der Schenkel der Ständer (3) jeweils rechtwinkeligeinwärts gerichtete Borde (9, 10, 11) aufweisen.

3. Baueinheit nach Anspruch 1 oder 2, dadurch gekennzeichnet, dass die obere Randpartie des unteren Rahmens (1) und die obere Randpartie des oberen Rahmens (2) jeweils rechtwinkelig einwärts gerichtete Borde (26, 27) aufweisen.

4. Baueinheit nach Anspruch 1, 2 oder 3 dadurch gekennzeichnet, dass die untere horizontale Wandung (5) mit dem unteren Rahmen (1) auf einem mit Bezug auf dessen oberen Rand abwärts verschoben Niveau verbunden ist, so dass die obere Randpartie des unteren Rahmens (1) längs der Ränder der unteren Wandung (5) einen nach oben gerichteten Bord bildet.

5. Baueinheit nach einem der Ansprüche 1 bis 3, dadurch gekennzeichnet, dass die untere Wandung (5) mit dem unteren Rahmen (1) an dessen oberem Rand verbunden ist und auf ihrer Oberseite längst ihres ganzen Umfanges einen Bord aufweist.

6. Baueinheit nach einem der Ansprüche 1 bis 5, dadurch gekennzeichnet, dass unterhalb des Niveaus der unteren horizontalen Wandung (5) der untere Rahmen mit einer oder mehreren Öffnungen (17) als Durchlass für Kanalisationröhren und/oder Kabel versehen ist.

7. Baueinheit nach einem der Ansprüche 1 bis 6, dadurch gekennzeichnet, dass die untere horizontale Wandung (5) und/oder die obere horizontale Wandung (4) öffnungen (19) in Nähe der vertikalen Kanten der Baueinheit aufweisen.

8. Baueinheit nach einem der Ansprüche 1 bis 7, dadurch gekennzeichnet, dass die untere horizontale Wandung (5) und/oder die obere horizontale Wandung (4) eine oder mehrere Öffnüngen (6) aufweisen, die weit genug sind, einen Menschen durchzulassen, und die durch abnehmbare aufgesetzte Platten verschliessbar sind.

9. Baueinheit nach einem der Ansprüche 1 bis 8, dadurch gekennzeichnet, dass die untere horizontale Wandung (5) und/oder die obere horizontale Wandung (4) eine kreisförmige Öffnung für den Einbau einer Wendeltreppe aufweisen, die den Zugang zu einer anderen darüber und/ oder dar unterliegenden Baueinheit ermöglicht.

10. Baueinheit nach einem der Ansprüche 1 bis 9, dadurch gekennzeichnet, dass die untere horizontale Wandung (5) und/oder die obere horizontale Wandung (4) einen halbkreisförmigen Ausschnitt aufweisen, dessen Mittelpunkt auf einer Horizontalkante des Prismas liegt, dass die breiten Metallbänder, die den unteren Rahmen (1) und/oder den oberen Rahmen (2) bilden so, gestaltet sind, dass sie der Kante der ausgeschnitteten horizontalen Wandung folgen, mit welcher sie verbunden sind, und dass die räumliche Anordnung und der Durchmesser der Ausschnitte so gewählt sind, dass sich die Ausschnitte zweier nebeneinander angeordneten Einheiten zu einem Vollkreis für den Einbau einer Wendeltreppe, ergänzen, die den Zugang zu einer anderen darüberliegenden Baueinheit ermöglicht.

11. Baueinheit nach einem der Ansprüche 1 bis 10, dadurch gekennzeichnet, dass die Elemente, die diese Baueinheit bilden, Verstärkungen aufweisen (12 bis 16), die aus metallischen Rippen bestehen, welche mit an sich bekannten Mitteln an den Wandungen und/oder an den breiten Metallbändern der verschiedenen Elemente befestigt sind, wobei die Rippen (12, 13) der unteren horizontalen Wandung (5) an deren Unterseite befestigt sind, und wobei alle Rippen (12 bis 16) der Baueinheit so angeordnet sind, dass sie an keiner stelle die Seitenflächen des durch diese Baueinheit gebildeten Prismas überragen.

12. Baueinheit nach einem der Ansprüche 1 bis 11, dadurch gekennzeichnet, dass der untere Rahmen (1) an einer oder mehreren seiner Ecken unterbrochen ist.

13. Baueinheit nach einem der Ansprüche 1 bis 12, dadurch gekennzeichnet, dass der obere Rahmen (2) an einer oder mehreren seiner Ecken unterbrochen ist.

14. Baueinheit nach einem der Ansprüche 1 bis 13, dadurch gekennzeichnet, dass sie die Form eines geraden Prismas mit rechteckiger Basis aufweist, dessen Höhe ein allen bei demselben Bau verwendeten Einheiten gemeinsames Standardmass ist, und desen mindestens zwei Seiten der Basis eine allen verwendeten Einheiten gemeinsame Bezugslänge oder ein Mehrfaches derselben aufweisen.

15. Baueinheit nach einem der Ansprüche 1 bis 14, dadurch gekennzeichnet, dass sie auf der Baustelle durch Zusammensetzen mit an sich bekannten Mitteln aus im Werke vorgefertigten Elementen ausgeführt ist, welche aus :
1. einem unteren Teil, der den mit einer unteren Wandung (5) ausgerüsteten unteren Rahmen (1) umfasst,
2. einem oberen Teil, der den mit einer oberen Wandung (4) ausgerüsteten oberen Rahmen (2) umfasst, und
3. den Ständer (3) der Baueinheit bestehen.

16. Baueinheit nach einem der Ansprüche 1 bis 15, dadurch gekennzeichnet, dass sie die Form eines geraden Prismas mit rechteckiger Basis aufsweist und durch Zusammensetzen mit an sich bekannten Mitteln aus im Werke vorgefertigten Elementen ausgeführt ist, welche aus :
1. einem unteren Teil, der seinerseits an der Baustelle durch Zusammenfügen von zwei nebeneinanderliegenden gleichen rechteckigen unteren Rahmen (1) ausgeführt ist, die je eine untere Wandung (5) enthalten,
2. einem oberen Teil, der seinerseits and der Baustelle durch Zusammenfügen von zwei nebeneinanderliegenden gleichen rechteckigen oberen Rahmen (2) ausgeführt ist, die je eine obere Wandung (4) enthalten, und
3. vier Ständern (3) bestehen.

17. Bauwerk, dessen Rohbau wenigstens teilweise durch Zusammenschrauben von neben
- und/oder übereinandergelegten Baueinheiten nach einem der Ansprüche 1 bis 16 gebildet ist.

18. Bauwerk nach Anspruch 17, dadurch gekennzeichnet, dass eine oder mehrere der Einheiten nicht durch ihre Unterseite abgestützt sind, und nur durch eine oder mehrere :;_{'}rer Seitenflächen mit einer oder mehreren Seitenflächen benachbarter Einheiten verbunden sind, die sich selbst an einer horizontalen Stütze abstützen.

19. Bauwerk nach Anspruch 18, dadurch gekennzeichnet das es aus einem lotrechten Stapel oder mehreren mit Zwischenabständen angeordneten lotrechten Stapeln besteht, welche aus aufeinanderliegenden Baueinheiten bestehen, wobei jedes Stockwerk jedes Stapels aus einer oder mehreren nebeneinander angeordneten und verbundeten Baueinheiten besteht, und wobei Abstandselemente einen Abstand zwischen dem oberen Rand des oberen Rahmens (2) jeder Baueinheit jedes Stapels und dem unteren Rand des unteren Rahmens (1) der darüberliegenden Baueinheit herstellen, und wobei die Baueinheiten, die nicht durch ihre Unterseite abgestützt sind, durch eine oder mehrere ihrer Zeitenflächen mit einer oder mehreren freien Seitenflächen benachbarter Baueinheiten, die diese Stapel bilden, verbunden sind.

20. Bauwerk nach Anspruch 19, dadurch gekennzeichnet, dass die Abstandselemente durch die äussersten Enden der Ständer (3) der Baueinheiten gebildet sind, die über den unteren Rand des unteren Rahmens (1) und/oder über den oberen Rand des oberen Rahmens (2) hinausragen, wobei die Rahmen (1 und 2) je eine Basis des Prismas umgrenzen.

21. Bauwerk nach einem der Ansprüche 17 bis 20, dadurch gekennzeichnet, dass die Baueinheiten oder mindestens einige davon mit in den Ecken eingebauten vertikalen, die ganze Höhe der Baueinheit durchsetzenden Kanälen ausgestattet sind, dass die horizontale untere Wandung (5) und/oder obere Wandung (4) Aussparungen (19) an den Stellen aufweisen, an denen diese Kanäle auf diese horizontalen Wandungen treffen, und dass die Eckkanäle einer Baueinheit mit denen der darüber und/oder darunterliegenden Baueinheiten durch Verbindungsrohre passender Form verbunden sind, so dass die miteinander verbunden Eckkanäle durchlaufende vertikale Kanäle (GV) ergeben.

22. Bauwerk nach Anspruch 21, dadurch gekennzeichnet, dass die durchlaufenden vertikalen Kanäle (GV) oder einige davon als technische Kanäle benützt werden, die Kanalisationsrohre und/oder Kabel aufnehmen.

23. Bauwerk nach einem der Ansprüche 21 und 22, dadurch gekennzeichnet, dass die durchlaufenden vertikalen Kanäle (GB) oder einige davon als Rauchabzüge für Hausherde benützt werden.

24. Bauwerk nach einem der Ansprüche 21 bis 23, dadurch gekennzeichnet, dass die durchlaufenden vertikalen Kanäle (GV) oder einige davon als Luftführungen zur Ventilation oder zur Klimaregelung der Rähmen benützt werden.

25. Bauwerk nach einem der Ansprüche 21 bis 24, dadurch gekennzeichnet, dass die durchlaufenden vertikalen Kanäle (GV) oder einige davon Bestandteile einer Anlage zur Wärmeabgabe durch Strahlung sind, welche für eine angenehme Temperatur im Inneren des Bauwerkes durch einen geschlossenen Luftumlauf in den durchlaufenden vertikalen Kanälen (GV) sowie in den leeren Zwischenräumen (VI) zwischen Baueinheiten oder Gruppen solcher sorgt, wobei diese Zwischenräume (VI) durch Verschlusswände sowohl vom Inneren der Baueinheiten als auch von der Aussenluft vollständig isoliert sind und durch Öffnungen, die in verschiedenen Höhenlagen in den durchlaufenden vertikalen Kanäle vorgesehen sind, mit diesen durchlaufenden vertikalen Kanälen verbunden sind, dass die in der oberen Höhenlage des Bauwerkes endenden durchlaufenden vertikalen Kanäle mit einer oder mehreren Ausgangsleitungen (CD) verbunden sind, dass in der oberen Höhelage des Bauwerkes mehrere mit den Zwischenräumen (VI) kommunizierende Luftaufnahmemundstücke eingebaut sind, die alle an eine oder mehrere Eingangsleitung(en) (CA) angeschlossen sind, dass ein zwischen den Eingangsleitungen (CA) und den Ausgangsleitungen (CD) eingeschalteter Luftumwälzer den geschlossenen Luftumlauf herbeiführt, wobei die Luft in die durchlaufenden vertikalen Kanäle (GV) gedrückt wird, in den sich zwischen den Baueinheiten befindenden leeren Zwischenräumen (VI) zirkuliert und aus diesen Zwischenräumen (VI) durch die Luftaufnahmemundstücke austritt, und dass der Wärmeaustauscher einer Heiz- oder Kühleinrichtung (86), stromaufwärts oder stromabwärts von dem Luftumwälzer in den Luftumlauf eingeschaltet ist.

26. Bauwerk nach einem der Ansprüche 17 bis 25, dadurch gekennzeichnet, dass die untere Höhelage des Bauwerkes einen oder mehrere technische Stollen (63) aufweist, in denen Kabel und Kanalisationsleitungen (64) eingesetzt werden, die das Bauwerke versorgen und mit denen Steig- und Fallschächte (65) verbunden sind, welche die verschiedene Stockwerke des Bauwerkes versorgen, und dass jeder technische Stollen (63) aus einer Reihe aneinandergefügter Baueinheiten (C) besteht, die unmittelbar auf dem Fundament (66) aufliegen.
